# NEUE EUROPÄISCHE PATENTSCHRIFT

(11) **EP 0 550 649 B2**
(45) Veröffentlichungstag und Bekanntmachung des Hinweises auf die Entscheidung über den Einspruch: **01.03.2000**
(45) Hinweis auf die Patenterteilung: 04.05.1994
(21) Anmeldenummer: 91918293.1
(22) Anmeldetag: 18.10.1991
(51) Int. Cl.: B63C 11/32, B63C 11/22, B63C 11/02

(54) **ÜBERWACHUNGSVORRICHTUNG FÜR MOBILE ATEMGERÄTE**
DEVICE FOR MONITORING PORTABLE BREATHING APPARATUS
DISPOSITIF DE SURVEILLANCE D'APPAREILS PORTATIFS DE RESPIRATION

(30) Priorität: 19.10.1990 DE 4033292
(43) Veröffentlichungstag der Anmeldung: 14.07.1993
(73) Patentinhaber: UWATEC AG, CH-5705 Hallwil (CH)
(72) Erfinder: MOCK, Markus, CH-8610 Uster (CH); VÖLLM, Ernst, CH-8802 Kilchberg (CH)
(74) Vertreter: Wallinger, Michael, Dr.-Ing.
(86) Internationale Anmeldenummer: EP9101982
(87) Internationale Veröffentlichungsnummer: WO9206889

(56) Entgegenhaltungen:
- EP-A- 0 360 671
- WO-A-81/00496
- WO-A-88/06549
- AU-A- 7 821 887
- FR-A- 2 454 655
- US-A- 4 549 169
- US-A- 4 885 797

## Beschreibung

Die vorliegende Erfindung betrifft eine Überwachungsvorrichtung für mobile Atemgeräte. Derartige mobile Atemgeräte werden z.B. von Tauchern, von Feuerwehrleuten bei der Brandbekämpfung oder allgemein dann eingesetzt, wenn die Luft mit Schadstoffen belastet ist, die eine freies Atmen unmöglich machen. Mobile Atemgeräte bestehen üblicherweise aus einem oder zwei Metallflaschen, die z.B. auf dem Rücken des Benutzers mitgeführt werden und in denen ein hochkomprimiertes Sauerstoff-Gasgemisch mit einem Druck von z.B. bis 350 bar enthalten ist. Dieses Sauerstoff-Gas-Gemisch wird im folgenden vereinfacht als Atemluft oder einfach Luft bezeichnet. Die Atemluft wird den Flaschen über ein Absperrventil entnommen und vom Benutzer mittels eines sogenannten Lungenautomaten eingeatmet.

Die Problematik der Benutzung derartiger Atemgeräte wird zunächst am Beispiel des Gerätetauchens beschrieben:

Beim Gerätetauchen werden heute, im professionellen Einsatz, Tiefen von über hundert Metern erreicht, und auch beim Sporttauchen werden von geübten Taucher beträchtliche Tiefen erzielt.

Mit zunehmender Wassertiefe erhöht sich der auf den Taucher wirkende hydrostatische Druck, was dazu führt, daß das Körpergewebe eine höhere Menge an inerten Gasen, d.h. insbesondere an Stickstoff aufnimmt. Beim Auftauchen und der damit einhergehenden Druckverminderung kehrt sich dieser Vorgang um. Erfolgt die Druckverminderung schneller, als das freiwerdende Gas abgeführt und abgeatmet werden kann, entsteht die Dekompressionskrankheit, die in leichteren Fällen zur vorübergehenden Gesundheitsbeeinträchtigung, in schwereren Fällen aber zu bleibenden Gesundheitsschäden und sogar zum Tode führen kann. Um ein zu schnelles Freisetzen der inerten Gase zu verhindern, müssen Taucher deshalb beim Wiederauftauchen nach längerem Aufenthalt in größerer Tiefe in bestimmten Tiefen längere Auftauchpausen einlegen, die als sogenannte Dekompressionsstops bezeichnet werden. Die Zeitdauer der notwendigen Dekompressionsstops ist schwierig zu berechnen, da der menschliche Körper eine Vielzahl von unterschiedlichen Gewebearten aufweist, die sich sowohl in bezug auf das Sättigungs- und Entsättigungsverhalten in Abhängigkeit von Tauchtiefe und Tauchzeit als auch in der medizinischen Gefährdung unterscheiden. Taucher benutzen deshalb gewöhnlicherweise Tauchtabellen, in denen die Dekompressionszeiten in Abhängigkeit von der erreichten Tauchtiefe und der Tauchzeit angegeben sind, oder sie benutzen Tauchcomputer, in denen das Sättigungs- und Entsättigungsverhalten einer ausgewählten Zahl von Gewebearten mathematisch simuliert und die damit ermittelten Dekompressionszeiten dem Taucher über entsprechende Display-Einrichtungen angezeigt werden.

Einen Überblick über die Problematik der Dekompression gibt z.B. das Werk von A.A. Bühlmann: Decompression-Decompression Sickness, Berlin, Heidelberg, New York, Tokyo 1984, ISBN 3-540-13308-9 und zwar insbesondere die Seiten 1 - 62 vom medizinischen Aspekt, und die Seiten 63 - 67 über die Dekompressionsberechnung. Die Seiten 68 - 82 enthalten Dekompressionstafeln für Taucher.

Bevor der Taucher also eine solchen Tauchgang unternimmt, muß er sicherstellen, daß der von ihm mitgeführte Luftvorrat für die geplante Aufenthaltsdauer und für die Aufstiegszeit ausreichend ist.

Die Bestimmung des erforderlichen Luftvorrates stößt aber auf erhebliche Schwierigkeiten: Die vom Taucher pro Minute aufgenommene Luftmenge ist nicht konstant, sondern ändert sich z.B. mit der körperlichen Belastung. Bei Angst- und Panikzuständen kann sich der Luftverbrauch durch die sogenannte Hyperventilation sprunghaft erhöhen. Weiterhin ist die entnommene Luftmenge selbstverständlich vom jeweiligen Umgebungsdruck abhängig und hängt somit davon ab, welche Tiefen der Taucher aufsucht.

Der Taucher bedarf deshalb einer Überwachungseinrichtung, um den tatsächlichen Luftverbrauch und die noch mögliche Aufenthaltsdauer unter Wasser abschätzen zu können.

Derzeit verwenden Taucher zur Überwachung des Luftvorrates Druckmeßgeräte, die über einen Schlauch mit dem Atemgerät verbunden sind und den aktuellen Druck des Luftvorrates im Behälter anzeigen. Da der Druck mit zunehmender Entnahme der Luft aus der Flasche absinkt, kann damit, entsprechende Erfahrung vorausgesetzt, einigermaßen die noch verbleibende Atemzeit abgeschätzt werden.

Es ist auch bereits vorgeschlagen worden, siehe z.B. US-Patente 4,794,803 oder 4,586,136, eine Überwachungseinrichtung in der Weise zu gestalten, daß aus dem gemessenen Flaschendruck unmittelbar die für den Taucher noch zur Verfügung stehende Restzeit ermittelt und angezeigt werden kann. Diese Vorrichtungen haben jedoch den Nachteil, daß sie über einen Schlauch mit dem Atemgerät verbunden und darum in ihrer Bedienung sehr unhandlich sind und außerdem den Bewegungsspielraum des Tauchers beeinträchtigen können.

Um diesem Problem zu begegnen, ist in dem australischen Patentdokument AU-B-78218/87, das zur Bildung des Oberbegriffes des Anspruches 1 und des Anspruches 33 herangezogen wurde, vorgeschlagen worden, statt des Schlauches eine Ultraschallübertragung zwischen dem Drucksensor an der Flasche und einer Anzeigeeinrichtung vorzusehen. Die Empfangs- und Anzeigevorrichtung ist in diesem Fall an der Gesichtsmaske des Tauchers angeordnet.

Die Verwendung derartiger Überwachungsvorrichtungen, insbesondere, wenn sie mit einer drahtlosen Signalübertragung arbeiten, ist aber nur zu vertreten, wenn bestimmte Sicherheitsanforderungen erfüllt sind.

So muß sichergestellt werden, daß die Signalübertragung vom Sender zum Empfänger unter allen Umständen korrekt erfolgt, d.h., daß Bewegungen des Tauchers und des Wassers, externe Störungen usw. keinen Einfluß auf die Übertragung des Meßsignals haben.

Dabei ist zu berücksichtigen, daß das Denkvermögen ab einer Tiefe von etwa 30 m durch den hohen N2-Partialdruck, der eine Art narkotischer Wirkung ausübt (Tiefenrausch), beeinträchtigt ist. Wenn die Überwachungseinrichtung z.B. fälschlicherweise einen zu geringen Luftvorrat anzeigt, kann dies auch bei erfahrenen Tauchern zu unüberlegten, panikartigen Reaktionen führen. Es sollte deshalb sichergestellt sein, daß die Überwachungseinrichtung möglichst nie, auch nicht kurzzeitig, ein falsches Signal anzeigt.

Die vorstehend für das Gerätetauchen beschriebenen Probleme treffen, in entsprechend abgewandelter Weise, auch für den Einsatz von Atemgeräten der Brand- und Katastrophenbekämpfung und bei sonstigen Anwendungen zu. Auch hier benötigt der Benutzer eine exakte Angabe der noch zur Verfügung stehenden Atemzeit, um z.B. seinen Rückweg entsprechend rechtzeitig antreten zu können. Weiterhin befindet sich auch hier der Benutzer in der Regel in einem besonderen Streßzustand, und es muß darauf geachtet werden, daß Fehlmessungen und Fehlangaben soweit wie möglich vermieden werden.

Der vorliegenden Erfindung liegt deshalb die Aufgabe zugrunde, eine Vorrichtung zur Überwachung von mobilen Atemgeräten zu schaffen, durch die der Benutzer zumindest über seinen Luftvorrat informiert wird und die zuverlässig und insbesondere frei von äußeren Störeinflüssen arbeitet und deren Anzeige auf einfache Weise ablesbar ist. Es ist weiterhin Aufgabe der Erfindung, ein entsprechendes Verfahren zur Überwachung von mobilen Atemgeräten zu schaffen.

Diese Aufgabe wird erfindungsgemäß durch den Gegenstand des Anspruches 1 gelöst.

Das erfindungsgemäße Verfahren ist Gegenstand des Anspruches 33.

Zu bevorzugende Weiterbildungen der Vorrichtung sind Gegenstand der Unteransprüche.

Die erfindungsgemäße Überwachungsvorrichtung besteht aus einer Sendeeinrichtung und aus einer von dieser getrennten Empfangseinrichtung. Diese Gestaltung hat den Vorteil, daß die Empfangseinrichtung, die in der Regel unmittelbar mit der Anzeigeeinrichtung kombiniert ist, im Blickfeld des Benutzers angeordnet werden kann, ohne daß dessen Bewegungsspielraum, z.B. durch eine Schlaucheinrichtung, unnötig eingeschränkt wird und ohne daß zum Ablesen der Anzeigeeinrichtung eine gesonderte Handhabung erforderlich ist.

Die Empfangseinrichtung kann somit in beliebiger Weise vom Benutzer getragen werden. Zu bevorzugen ist, daß die Empfangseinrichtung unmittelbar am Handgelenk des Benutzers angeordnet ist. Gegenüber einer Anordung an einer Gesichtsmaske hat dies den Vorteil, daß der Benutzer keine Akkommodierungsschwierigkeiten beim Ablesen der Anzeige hat. Darüber hinaus hat er auch nicht ständig die Anzeigeinstrumente im Blickfeld, was ihn irritieren oder ablenken könnte. Die Anordnung am Handgelenk ermöglicht dem Benutzer, die entsprechenden angezeigten Daten auch dann einfach abzulesen, wenn er z.B. irgendwelche Verrichtungen mit den Händen ausführt.

Die drahtlose Signalübertragung birgt aber andererseits erhebliche Risiken für die Sicherheit der Datenübertragung. Die Empfangseinrichtung könnte bei dieser Konzeption Störsignale, wie sie z.B. durch Bewegungen des Tauchers, aber auch durch externe Quellen verursacht werden, als Drucksignal interpretieren und damit dem Benutzer falsche, oder sich häufiger ändernde Werte anzeigen. Dem Benutzer ist es dann nicht mehr möglich, die Daten zuverlässig abzulesen.

Eine nicht zu unterschätzende Gefahr geht bei der drahtlosen Übertragung auch davon aus, daß entsprechende Einsätze oder Tauchgänge in der Regel nicht alleine unternommen werden, sondern daß mehrere Personen den Einsatz oder den Tauchgang gemeinsam durchführen. Da innerhalb einer Rettungsorganisation oder einer Tauchbasis häufig für alle Mitglieder einer solchen Gruppe identische Geräte verwendet werden, ist die Gefahr sehr hoch, daß eine Empfangseinrichtung die Signale der Sendeeinrichtung eines Nachbarn aufnimmt und dem Benutzer somit falsche Werte anzeigt.

Es ist möglich, das Problem der Benutzung mehrerer Überwachungsgeräte innerhalb einer Gruppe dadurch zu lösen, daß jedem Gerät eine individuelle Sendefrequenz zugewiesen wird, die nur von einem entsprechend eingestellten Empfangsgerät empfangen werden kann. Diese Gestaltung hat aber einige Nachteile. Wollte man eine größere Stückzahl derartiger Überwachungsgeräte mit unterschiedlichen Frequenzen zur Verfügung stellen, müßte das für das einzelne Gerät verbleibende Frequenzband sehr eng bemessen sein. Dies erfordert aber empfängerseitig einen verhältnismäßig hohen technischen Aufwand, um aus mehreren empfangenen Frequenzen zuverlässig die für das jeweilige Empfangsgerät bestimmte Frequenz herauszufiltern. Dadurch wird das Empfangsgerät aufwendig, und die Wahrscheinlichkeit möglicher Fehler steigt.

Auch die Tatsache, daß die Intensität der empfangenen Signale mit der Entfernung abnimmt, ist nicht ausreichend, um in diesem Fall eine eindeutige Zuordnung der Geräte sicherzustellen.

Zum einen würde eine einigermaßen gleichbleibende Empfangsintensität nur erreicht werden können, wenn Sender und Empfänger in verhältnismäßig kurzer Entfernung zueinander angeordnet sind und stets die gleiche räumliche Zuordnung zueinander aufweisen. Dies ist aber schon dann nicht der Fall, wenn der Sender am Druckbehälter und der Empfänger im Bereich des Kopfes oder z.B. einer Gesichtsmaske des Benutzers installiert ist. In diesem Fall reicht bereits eine Kopfdrehung aus, um die räumliche Zuordnung und damit die Empfangsintensität zu verändern. Ist der Sender am Druckbehälter und der Empfänger am Handgelenk des Benutzers installiert, ist, in Abhängigkeit von der Bewegung des Benutzers, mit starken Schwankungen der Empfangsintensität zu rechnen. Überdies können weitere Störungen, z.B. Luftblasen beim Tauchen, die Empfangsintensität zusätzlich beeinflussen.

Des weiteren kann der Abstand von unterschiedlichen Benutzern, z.B. bei der gemeinsamen Bergung von Gegenständen oder Personen, sehr gering sein, so daß der entfernungsbedingte Intensitätsunterschied keine Rolle mehr spielt. Dies trifft z.B. dann zu, wenn ein Taucher versucht, einem in Schwierigkeiten befindlichen Kollegen zu helfen.

Die erfindungsgemäße Überwachungsvorrichtung löst diese Probleme sehr zuverlässig. Durch die Verwendung eines Identifikationssignales ist sichergestellt, daß jedes Empfangsgerät immer nur die Signale erhält und weiterverarbeitet, die vom zugeordneten Sendegerät ausgestrahlt werden. Damit wird nicht nur verhindert, daß Signale anderer Geräte empfangen werden können; aufgrund des starr vorgegebenen Identifikationsmusters wird auch verhindert, daß Signale weiterverarbeitet werden, die von äußeren Störungen, z.B. von beliebigen anderen Sendern, stammen. Dies wird dadurch erreicht, daß das Signal nur weiterverarbeitet wird, wenn es exakt dem jeweiligen Identifikationsmuster entspricht. Daß Störsignale von anderen, beliebigen Sendern entsprechende Identifikationsmuster enthalten, ist sehr unwahrscheinlich.

Gemäß einer bevorzugten Ausführungsform geschieht die Übertragung der Daten und des Identifikationssignales digital. Dadurch wird eine größere Zuverlässigkeit der Datenübertragung erreicht, und es ist außerdem möglich, eine hohe Zahl von Identifikationsmustern zu wählen, indem dieses Signal aus einer entsprechend hohen Anzahl einzelner Bits zusammengesetzt wird.

Es ist möglich, daß jedem Sendeteil bereits bei der Produktion ein bestimmtes Empfangsteil bzw. umgekehrt zugeordnet wird. Dies hat jedoch den Nachteil, daß, z.B. bei einem Ausfall des Empfangsteils, das dazugehörige Sendeteil ebenfalls unbrauchbar wird und umgekehrt.

Gemäß einer bevorzugten Weiterbildung der Erfindung wird deshalb vorgeschlagen, die Zuordnung zwischen Sendeteil und Empfangsteil veränderbar zu gestalten.

In diesem Fall wird vorzugsweise vorgesehen, daß das Sendeteil und das jeweils damit zu verwendende Empfangsteil in einen Identifikationssigal-Änderungsmodus gebracht werden können, der es dem Empfangsteil ermöglicht, das Identifikationssignal des ihm zugeordneten Sendeteils aufzunehmen und abzuspeichern. Dieser Zuordnungs- oder Paarungsmodus hat, gemäß einer bevorzugten Weiterbildung, mehrere Sicherheitsstufen, so daß eine unbeabsichtigte und fehlerhafte Zuordnung von Sendeteil und Empfangsteil vermieden wird.

Gemäß einer zu bevorzugenden Weiterbildung sind Sende- und Empfangsteil so gestaltet, daß der Identifikationssigal-Änderungsmodus immer von einem Gerät, und vorzugsweise vom Sendeteil, ausgelöst wird, wobei dieses Gerät dann vorzugsweise auch ein festes, unveränderbares Identifikationssignal besitzt.

Die Möglichkeit der freien Zuordnung von Sendeteil und Empfangsteil hat im praktischen Gebrauch erhebliche Vorteile. Organisationen, wie z.B. eine Tauchbasis, eine Feuerwehreinheit und dergleichen, verfügen meist über eine Vielzahl von mobilen Atemgeräten, die bei Anwendung der erfindungsgemäßen Überwachungsvorrichtung jeweils mit einem Sendeteil und einem Empfangsteil versehen sind. Fällt in einer solchen Gruppe z.B. ein Sendeteil und ein Empfangsteil eines nicht zugeordneten Paares aus, würden bei einer nicht veränderbaren Zuordnung insgesamt zwei Überwachungsvorrichtungen unbrauchbar werden. Bei Verwendung einer veränderbaren Zuordnung könnten die verbleibenden Geräte weiterhin verwendet werden.

Es ist schließlich auch nicht erforderlich, Empfangsteil und Sendeteil jeweils so aufzubewahren, daß eine Verwechselung der Geräte unmöglich ist. Wird festgestellt, daß die Geräte nicht zusammenpassen, kann jederzeit eine neue Zuordnung vorgenommen werden.

Weiterhin muß, insbesondere wenn die Überwachungsvorrichtung beim Tauchen verwendet werden soll, die sowohl beim Sendeteil als auch beim Empfangsteil notwendige Batterie druckdicht in dem jeweiligen Gehäuse angeordnet werden und kann somit nicht selbst vom Benutzer gewechselt werden. Da damit zu rechnen ist, daß die Batterien von Sendeteil und Empfangsteil, abhängig vom jeweiligen Gebrauchsprofil, unterschiedlich schnell verbraucht werden, würden für die Zeit des Batteriewechsels eines Gerätes, der für gewöhnlich nur vom Hersteller vorgenommen werden kann, beide Geräte einer solchen Kombination ausfallen. Auch dieser Nachteil wird durch die veränderbare Zuordnung vermieden.

Die variable Zuordnung hat weiter den Vorteil, daß einem Sendegerät auch zwei Empfangsgeräte zugeordnet werden können. Es ist dann z.B. möglich, daß ein Tauchlehrer zwei Empfangsgeräte verwendet, mit denen er seinen Luftvorrat und den Luftvorrat eines mit ihm tauchenden Schülers beobachten kann. Falls die Geräte zusätzlich mit einer Luftverbrauchsmessung versehen sind, kann der Tauchlehrer darüber hinaus aus dieser Anzeige den Streßzustand seines Schülers beurteilen.

Schließlich ist es auch denkbar, daß insbesondere für die Empfangseinrichtung, die mit anderen Funktionen kombiniert werden kann, unterschiedliche Gerätemodelle angeboten werden, die der Benutzer verwenden können soll, ohne sich jeweils ein neues Sendeteil beschaffen zu müssen.

Ferner wird die Fabrikation der Überwachungsvorrichtung durch die veränderbare Zuordnung wesentlich vereinfacht.

Der Identifikationssigal-Änderungsmodus wird vorzugsweise ausgelöst, indem die Sendeeinrichtung durch eine manuelle Tätigkeit dazu veranlaßt wird, ein bestimmtes Signal, das Identifikations-Steuersignal, auszusenden, das dem Empfangsgerät anzeigt, daß ein Zuordnungsvorgang stattfinden soll. Um die Zuordnung von mehreren Empfangsgeräten zu einem Sendegerät zu verhindern, können seitens des Empfangsgerätes entsprechende Sicherheitsmaßnahmen vorgesehen werden.

Die eigentliche Zuordnung geschieht, indem mit dem Identifikations-Steuersignal auch das Identifikationssignal des Sendeteils ausgestrahlt wird. Das in den Identifikationssignal-Änderungsmodus gebrachte Empfangsgerät empfängt dieses Identifikationssignal und speichert es in einem entsprechenden Speicher so lange ab, bis es im Rahmen einer neuen Zuordnung ein anderes Identifikationssignal erhält.

Es ist unwahrscheinlich, daß ein dritter, beliebiger Sender ein Muster abstrahlt, das dem Identifikationssignal entspricht. Der verbleibende kleine Unsicherheitsfaktor kann durch eine weitere Sicherheitsmaßnahme stark reduziert werden, die auch dazu dient, die Auswirkung von Signalstörungen, wie sie z.B. durch Bewegungen des Tauchers hervorgerufen werden, zu eliminieren.

Eines der bevorzugten Ziele der Überwachungsvorrichtung ist die Berechnung der dem Benutzer des Atemgerätes noch zur Verfügung stehenden Atemzeit. Diese Atemzeit wird vorzugsweise durch eine Recheneinrichtung berechnet, die entweder im Sendegerät oder im Empfangsgerät installiert ist. Dadurch kann dem Benutzer des Atemgerätes angezeigt werden, wie lange die Atemluft bei den aktuellen Bedingungen noch ausreichen wird.

Gemäß einer zu bevorzugenden Weiterbildung der Erfindung ist diese Recheneinrichtung im Empfangsteil installiert und führt die Luftverbrauchsrechnung im Sinne einer Prognose fort, wenn kein Signal vom Sendeteil erhalten wird. Dadurch kann ein nach einer Unterbrechung erhaltenes Signal auf seine Plausibilität überprüft werden.

Wenn also die Empfangseinrichtung infolge einer Störung kein Signal erhält, rechnet sie den Luftverbrauch so lange aufgrund der vorausgegangenen Messungen weiter hoch, bis das nächste Signal zuverlässig empfangen wird. Dann wird überprüft, ob dieses empfangene Signal in einem gewissen Toleranzbereich des hochgerechneten Luftverbrauches liegt. Ist dies der Fall, wird das Signal als neuer Wert angezeigt. Ist dies nicht der Fall, erfolgt keine Anzeige. Vorzugsweise wird auch, solange die Empfangssituation unklar ist, kein Anzeigewert ausgegeben.

Diese Gestaltung hat den Vorteil, daß zuverlässig verhindert werden kann, daß die Empfangseinrichtung aufgrund eines fehlerhaft empfangenen Signals einen falschen Wert anzeigt, der den Benutzer irritieren könnte.

Die Übertragung der Signale von Sendeteil zu Empfangsteil kann mit allen für die Signalübertragung geeigneten Verfahren erfolgen. Falls die Überwachungsvorrichtung unter Wasser eingesetzt wird, kann die Datenübertragung mit Ultraschall erfolgen. Besonders bevorzugt ist bei einem Einsatz unter Wasser jedoch die Verwendung von Funksignalen, und hier insbesondere die Verwendung von Signalen im Langwellenbereich, d.h. die Verwendung von Funksignalen mit einer Frequenz von 5 Hertz bis 100 Kilohertz.

Untersuchungen der Erfinder haben gezeigt, daß zur elektromagnetischen Übertragung des Signals im Wasser ein Frequenzbereich zwischen 5 Hertz und 50 Kilohertz besonders geeignet ist, um die gewünschten Signale zu übertragen.

Sowohl das Sende- als auch das Empfangsteil kann mit weiteren Funktionen versehen werden.

Wird die Überwachungsvorrichtung beim Tauchen eingesetzt, kann sie, gemäß einer zu bevorzugenden Weiterbildung der Erfindung, mit einem Dekompressionsrechner kombiniert werden. Dieser Computer wird vorzugsweise im Empfangsteil untergebracht und ist mit einem Drucksensor verbunden, der den hydrostatischen Druck des Wassers und damit die Tauchtiefe mißt. Ferner ist ein weiterer Zeitgeber vorgesehen, durch welchen die Tauchzeit gemessen werden kann. Durch eine Rechnerschaltung wird aus den gemessenen Werten von Tauchtiefe und Tauchzeit das Sättigungs- bzw. Entsättigungsverhalten für eine endliche Anzahl von Gewebearten bestimmt, wie dies z.B. im zitierten Werk von Bühlmann dargestellt ist. Aus diesen Werten kann ermittelt und dem Taucher angezeigt werden, wie lange der Aufstieg zur Wasseroberfläche insgesamt dauert, und in welchen Tiefen dabei Dekompressionshalte mit welcher Länge einzulegen sind. Durch eine Kombination der Berechnung der Dekompressionszeiten mit der Luftverbrauchsrechnung kann dann berechnet und dem Taucher angezeigt werden, wie lange er sich noch auf der entsprechenden Tauchtiefenstufe aufhalten kann, bevor er mit dem Aufstieg beginnen muß, um genügend Luftvorrat für einen medizinisch gefahrlosen Aufstieg zur Verfügung zu haben.

Aus der tauchmedizinischen Forschung ist bekannt, daß die Sättigung und die Entsättigung der Gewebe nicht nur von Tauchtiefe und Tauchzeit abhängt, sondern auch davon abhängig ist, ob der Taucher eine physiologische Arbeitsleistung erbringt oder nicht. Verrichtet der Taucher während des Tauchganges Arbeit, so können sich die erforderlichen Dekompressionszeiten um bis zu 50 Prozent erhöhen. Eine entsprechende Erhöhung der Dekompressionszeiten kann sich auch ergeben, wenn der Taucher, z.B. beim Sporttauchen, zwar keine eigentliche Arbeit verrichtet, aber z.B. seinen Standort gegen eine stärkere Strömung halten muß, so daß ebenfalls eine höhere physiologische Arbeitsleistung erforderlich ist.

Gemäß einer bevorzugten Weiterbildung der vorliegenden Erfindung wird die physiologische Arbeitsleistung mit Hilfe der erfindungsgemäßen Überwachungsvorrichtung in die Dekompressionsrechnung einbezogen. Als Maßstab für die Arbeitsleistung wird die Luftverbrauchsmessung herangezogen. Dabei kann die Luftverbrauchsmessung sowohl relativ als auch absolut erfolgen.

Bei einer absoluten Luftverbrauchsmessung wird aus der Druckabnahme bei bekanntem Flaschenvolumen ermittelt, welche Luftmenge der Taucher pro Zeiteinheit aufnimmt. Von diesem Wert wird auf eine durchschnittliche oder eine erhöhte physiologische Arbeitsleistung geschlossen, die dann bei der Dekompressionsrechnung berücksichtigt wird.

Bei der relativen Luftverbrauchsmessung wird lediglich festgestellt, wie hoch der mittlere Luftverbrauch des Tauchers ist, was über einen bestimmten Zeitraum gemittelt wird. Erhöht sich der Luftverbrauch gegenüber diesem Wert, wird von einer erhöhten physiologischen Arbeitsleistung ausgegangen.

Sowohl die absolute als auch die relative Luftverbrauchsmessung kann während des Auftauchens fortgeführt werden, um die Dekompressionsrechnung weiter zu beeinflussen. Dadurch ist es möglich, eine physiologische Arbeitsleistung während der Dekompressionsphase zu erfassen, die in der Regel die Dekompressionszeit verkürzt. Zusätzlich zur Luftverbrauchsmessung kann auch mittels eines entsprechenden Sensors die Pulsfrequenz des Tauchers erfaßt und an den Dekompressionsmesser übertragen werden. Die Pulsfrequenz liefert ebenfalls ein Maß für die physiologische Arbeitsleistung. Wird die Pulsfrequenz z.B. über Elektroden abgenommen, die im Brustbereich des Tauchers angeordnet sind, können die Werte z.B. mittels einer Kabelverbindung an das Sendegerät an der Tauchflasche weitergeleitet und von dort mit der Überwachungseinrichtung drahtlos zum am Handgelenk getragenen Empfangsgerät übermittelt werden.

Bei einer Verwendung des Überwachungsgerätes bei der Brand-und Katastrophenbekämpfung können ebenfalls mehrere zusätzliche Funktionen im Empfangsteil integriert werden. So kann neben der Anzeige des aktuellen Drucks im Druckbehälter des Atemgerätes die noch verbleibende Atemzeit und/oder die Atemfrequenz berechnet und angezeigt werden. Ferner ist es möglich, in dem Empfangsgerät Meßsensoren vorzusehen, die dem Benutzer Informationen über den Zustand der ihn umgebenden Luft geben. So kann z.B. bei der Brandbekämpfung der Kohlenmonoxidanteil der Luft gemessen und angezeigt werden, so daß der Benutzer des Atemgerätes z.B. über die Gefährdung von zu rettenden Personen informiert ist. Selbstverständlich können außer Gasdetektoren aber auch Sensoren für alle anderen Arten von meßbaren Schadeinflüssen eingesetzt werden (z.B. Geigerzähler und dergleichen).

Ein Ausführungsbeispiel der vorliegenden Erfindung wird nun in bezug auf die Figuren beschrieben. Darin zeigen:
- Fig.1:: Eine schematisierte Funktions-Darstellung eines mobilen Atemgerätes mit einem Ausführungsbeispiel der erfindungsgemäßen Überwachungseinrichtung;
- Fig.2:: eine schematisierte Darstellung des Sendeteils des Ausführungsbeispiels gemäß Fig. 1;
- Fig.3:: eine schematische Darstellung der Funktionsmodi des Sendeteils des Ausführungsbeispiels gemäß Fig. 1;
- Fig.4:: eine schematische Darstellung der Codierung des Sendesignals des Ausführungsbeispiels gemäß Fig. 1;
- Fig.5:: eine schematisierte Darstellung des Aufbaus des Sendesignals im Normalbetrieb des Ausführungsbeispiels gemäß Fig. 1;
- Fig.6:: eine schematisierte Darstellung des Aufbaus des Sendesignals im Identifikationsänderungs-Modus des Ausführungsbeispiels gemäß Fig. 1;
- Fig.7:: eine schematisierte Darstellung des Empfangsteils des Ausführungsbeispiels gemäß Fig. 1;
- Fig.8:: eine schematisierte Darstellung eines weiteren Ausführungsbeispiels der Erfindung, bei der die Empfangseinrichtung mit einem Dekompressionsrechner kombiniert ist.

Das in bezug auf die Fig. 1 bis 7 erläuterte erste Ausführungsbeispiel der Erfindung ist dafür vorgesehen, in Verbindung mit dem Atemgerät eines Tauchers verwendet zu werden. Es kann jedoch gegenbenfalls mit entsprechenden Modifikationen ebenfalls für Atemgeräte, wie sie z.B. beim Brand- und Katastrophenschutz benutzt werden, Verwendung finden.

Die Fig. 1 zeigt eine stark schematisierte Darstellung der Überwachungsvorrichtung, die insgesamt mit 1 bezeichnet ist und die ein Sendeteil 2, das die Sendeeinrichtung beinhaltet, und ein Empfangsteil 3, das die Empfangseinrichtung beinhaltet, aufweist.

Das Sendeteil 2 ist, beim vorliegenden Beispiel, (in den Fig. nicht dargestellt) fest an einer Tauchflasche 5 angebracht. Die Tauchflasche ist eine konventionelle Stahlflasche mit einem Volumen von z.B. 7 bis 18 Litern und einem maximalen Speicherdruck von z.B. 350 bar, welche mit einem handbetätigten Absperrventil 6 verschließbar ist. Während der Benutzung ist das Absperrventil 6 geöffnet, und der Druck der dem Benutzer zugeführten Luft wird über ein schematisch angedeutetes Druckregelventil 9 geregelt. Dieses Ventil 9, das üblicherweise als Lungenautomat bezeichnet wird, kann eine der unterschiedlichen Bauarten aufweisen, die im Stand der Technik bekannt sind. Der Benutzer entnimmt dem Atemgerät die Luft dann z.B. über eine (nicht gezeigte) Schlauchverbindung mittels eines Mundstückes.

Zwischen dem Absperrventil und dem Lungenautomaten ist ein Drucksensor 7 angeordnet, der den in der Flasche herrschenden Druck erfaßt. Die Anordnung des Drucksensors nach dem Absperrventil 6 hat den Vorteil, daß der Drucksensor während der Lagerung der Flasche nicht mit dem Gerätedruck beaufschlagt ist; weiterhin hat dies, wie noch erläutert wird, Vorteile bezüglich der Sicherheitsgestaltung der Überwachungsvorrichtung.

Das Empfangsteil 3 wird bei der Benutzung in räumlichem Abstand zum Sendeteil 2 verwendet und ist mit einer Anzeigeeinrichtung 4 gekoppelt, die üblicherweise unmittelbar in das Gehäuse des Empfangsteils integriert ist.

Das in Fig. 2 schematisch dargestellte Sendeteil 2 weist ein aus nichtmagnetischem Material, vorzugsweise Kunststoff, bestehendes Gehäuse 10 auf, in dem die elektrischen und elektronischen Bauelemente des Sendeteils aufgenommen sind. Das Innere des Gehäuses 10 des Sendeteils 2 ist vollständig mit elektrisch nicht leitendem Öl, Silikon oder dergleichen gefüllt. Der Bereich des Gehäuses 10a, in dem der Drucksensor 7 angeordnet ist, ist so gestaltet, daß er bei Gebrauch dem Druck in der Flasche 5 ausgesetzt ist. Dies ist durch die Anschlußstutzen 11,12 schematisch dargestellt. Der übrige Teil 10b des Gehäuses ist ebenfalls abgedichtet, um ein Eindringen von Wasser zu vermeiden.

Im Gehäuse 10 ist ferner eine Batterie 13 untergebracht, die das Sendeteil mit elektrischer Energie versorgt, und die somit ebenfalls dem Druck im Gehäuse ausgesetzt ist.

Der Aufbau der elektrischen Komponenten des Sendeteils wird nun in bezug auf die Fig. 2 beschrieben.

Der Drucksensor 7 ist über elektrische Leitungen, die hier und im folgenden immer nur schematisch dargestellt sind, mit einer Signalaufbereitungsschaltung 20 verbunden. Als Drucksensor können alle im Handel befindliche Sensortypen verwendet werden, vorausgesetzt, daß sie mit einer Batteriespannung von unter 5 V betrieben werden können und möglichst wenig Energie verbrauchen. Besonders zu bevorzugen sind deshalb Drucksensoren, die nach dem piezoelektrischen Prinzip arbeiten.

Das analoge Signal des Drucksensors wird in der Signalaufbereitungsschaltung 20 mittels eines A/D - Wandlers in ein digitales Signal umgewandelt. Die Signalaufbereitungsschaltung 20 ist weiterhin mit einem quarzgesteuerten Zeitgeber 21 verbunden, dessen Zweck noch nachfolgend erläutert wird. Das digital aufbereitete Signal wird einer handelsüblichen Mikroprozessor-Recheneinheit 22 zugeführt. Die Mikroprozessor-Recheneinheit 22 ist mit einem Speicher 23 verbunden und empfängt ebenfalls die Signale des Zeitgebers 21. Der Speicher 23 (und der entsprechende Speicher im Empfangsteil) kann vollständig aus RAM-Speicherelementen aufgebaut sein. Es ist aber auch möglich, einen gemischten Speicher, bestehend aus ROM- (Festwertspeicher) und RAM -Speicherelementen zu verwenden. Da die Batteriespannung dauerhaft zur Verfügung steht, können die Speicherinhalte auch bei Verwendung von flüchtigen Speicherelementen langfristig gesichert werden.

Durch den Mikroprozessor 22 werden das Drucksignal sowie die anderen zu übertragenden Signale nach einem im Speicher 23 gespeicherten Programm in ein Sendesignal umgewandelt und einer Sendeausgangsstufe 25 zugeführt. Von der Sendeausgangsstufe 25 wird das Signal auf die Antenne 26 übertragen.

Die Antenne 26 besteht aus einem Ferritkern, der mit Kupferdraht umwickelt ist. Als besonders günstig hat sich eine Induktivität der Sendespule im Bereich zwischen 10 und 50 mHenry erwiesen.

Verschiedene Betriebsarten der Sendeeinrichtung werden nun in bezug auf Fig. 3 beschrieben, in der die verschiedenen Funktionsmodi des Sendeteiles über der Zeitachse 40 aufgetragen sind.

Im Zeitabschnitt 41 im linken Teil der Figur befindet sich die Sendeeinrichtung im Stand-By-Modus. In diesem Modus wird die Signalaufbereitungsschaltung veranlaßt, in bestimmten Zeitabständen eine Druckmessung auszuführen, was durch Säulen 42 charakterisiert ist. Als zu bevorzugender Zeitabstand hat sich hier eine Zeitdauer von ca. 5 sec ergeben. Der Mikroprozessor 22 wird zwischen zwei Messungen immer in einen Stand-By-Modus geschaltet, in dem er nur sehr wenig Energie verbraucht. Dadurch ist es möglich, das Sendeteil bei einem typischen Benutzungsprofil ungefähr 5 Jahre lang mit einer Lithiumbatterie zu betreiben.

Das Startsignal für die Druckmessung geht von dem Zeitgeber 21 der Sendeeinrichtung aus. Der Mikroprozessor 22 wird daraufhin aktiviert und der Druck mittels des Drucksensors 7 gemessen.

Sobald ein bestimmtes Einschaltkriterium erfüllt ist, wird die Sendeeinrichtung vom Stand-By-Modus in den Sendemodus umgeschaltet. Als Einschaltkriterium können verschiedene Kriterien verwendet werden. Als besonders vorteilhaft hat es sich erwiesen, das Ergebnis zweier aufeinanderfolgender Druckmessungen zu vergleichen und bei einem Druckanstieg das Umschalten in den Sendemodus zu veranlassen. Vorzugsweise ist das Einschaltkriterium so bemessen, daß der Sendemodus eingeschaltet wird, wenn innerhalb von 5 sec ein Anstieg des Druckes von unter 5 bar auf z.B. 30 bar oder darüber festgestellt wird. Dieser Anstieg wird in jedem Falle erzielt, wenn der Benutzer des Atemgerätes das Absperrventil 6 der Flasche 5 öffnet und damit den Drucksensor 7 mit dem Flaschendruck beaufschlagt. Zufällige Druckschwankungen, wie sie z.B. durch Temperaturänderungen, Höhenänderungen etc. entstehen, reichen nicht aus, um dieses Einschaltkriterium zu erfüllen.

Nach dem Einschalten findet im Zeitabschnitt 43 zunächst ein sogenannter Identifikationsänderungs-Modus oder Paarungsmodus statt, der später noch erläutert wird.

Dem Identifikationsänderungs-Modus folgt der eigentliche Normal-Modus im Zeitabschnitt 45, der die eigentliche Benutzungsphase des Gerätes darstellt. Wie in der Fig. 3 schematisch dargestellt ist, wechseln sich in diesem Modus ein Meßintervall 46 und ein Sendeintervall 47 ab. Es hat sich als günstig erwiesen, auch während des Normal-Modus mit einem zeitlichen Abstand der Druckmessungen von 5 sec zu arbeiten. Nach der Aufnahme jedes Meßwertes wird dann durch den Mikroprozessor das Sendesignal generiert und über die Sendeausgangsstufe 25 der Antenne 26 zugeleitet.

Der Zeitabstand zwischen der Druckmessung und dem Aussenden des Signals ist nicht konstant, sondern wird durch den Mikroprozessor nach einem Zufallsverfahren innerhalb eines vorgegebenen Zeitbereiches variiert. Die Aussendung des Signals erfolgt aber immer vor der Aufnahme des nächsten Meßwertes. Diese Zeitvariation bringt den Vorteil, daß bei zwei gleichzeitig in geringem Abstand betriebenen Überwachungsvorrichtungen, die verschiedene Atemgeräte überwachen, eine Kollision von ausgesendeten Signalwerten nur zufällig erfolgen kann. Wäre der Zeitabstand zwischen Meßintervall und Sendeintervall immer gleich, könnte die ungünstige Konstellation entstehen, daß die von zwei Sendeteilen ausgestrahlten Werte längere Zeit miteinander kollidieren.

Sobald ein vorgegebenes Ausschaltkriterium erfüllt ist, wird die Sendeeinrichtung in den Stand-by-Modus zurückgeschaltet, was im Zeitabschnitt 49 gezeigt ist. Das Ausschaltkriterium liegt vor, wenn für eine vorbestimmte Anzahl von Meßintervallen keine Druckabnahme mehr festgestellt wird.

Die Signalübertragung von der Sendeeinrichtung 2 zur Empfangseinrichtung 3 erfolgt mittels einer elektromagnetischen Funkwelle konstanter Frequenz. Zur Steuerung der Sendefrequenz dient der quarzgesteuerte Zeitgeber 21. Da die Frequenz des Schwingquarzes 32.768 Hz beträgt, wird der Aufbau des Sendeteils vereinfacht, wenn eine Frequenz verwendet wird, die aus dieser Frequenz mit dem Teiler 2ⁿ abgeleitet wird. Damit sind die Frequenzen 32.768 (n=0), 16.384 (n=1), 8.192 (n=2) und 4.096 (n=3) besonders bevorzugt. Versuche haben ergeben, daß eine besonders gute Datenübertragung unter Wasser durch die Verwendung einer Trägerfrequenz von 8.192 Hertz erzielt wird.

Im Interesse einer störunanfälligen Datenübertragung werden die zu übertragenden Datensignale im Sendeteil 2 digital codiert. Um die digitalen Werte zu übertragen, gibt es im Stand der Technik verschiedene Verfahren, bei denen die Frequenz, die Amplitude oder die Phasenlage des Trägersignals verändert werden.

Ein bekanntes Verfahren, das auch für die Überwachungsvorrichtung der gezeigten Art angewendet werden könnte, ist die Frequenzänderung des Sendesignals mit dem sogenannten Frequency Shift Keying''. Bei diesem Verfahren werden den Bitinformationsinhalten 0 und 1 unterschiedliche Frequenzen zugeordnet. Damit müssen jedoch 2 Frequenzen übertragen werden, was den Aufwand sender- und empfängerseitig erhöht.

Als beste Möglichkeit der Übertragung hat sich die Beeinflussung der Phasenlage mit dem sogenannten "Phase Shift Keying" (PSK) erwiesen, wobei beim vorliegenden Ausführungsbeispiel noch eine besondere Variante des PSK-Verfahrens verwendet wird, nämlich das "Differential Phase Shift Keying" (DPSK).

Bei diesem Verfahren erfährt das Sendesignal einen Phasensprung, wenn eine 1 übermittelt wird; soll eine 0 gesendet werden, bleibt das Sendesignal unverändert. Da bei dieser Methode das erste Bit des übermittelten Bitmusters eine Unsicherheit enthält, darf es nicht als Informationsträger dienen.

Ein Beispiel dieser digitalen Verschlüsselung ist in Fig. 4 dargestellt. Dabei ist im Diagramm 60 über einer Zeitachse 61 und einer Zahlenachse 62 ein Bitmuster, bestehend aus den Bits 011010011..., dargestellt.

Im Diagramm 64 ist über der gleichskalierten Zeitachse 65 und der Spannungsachse 66 ein Spannungssignal 67 aufgetragen, welches eine gleichbleibende Frequenz aufweist, dem aber durch die vorbeschriebene DPSK-Modulation das Bitmuster als Phasenänderung aufgeprägt ist.

Innerhalb jedes Sendeintervalls wird eine Signalfolge gesendet, die, wie dies die Fig. 5 zeigt, aus einer Präambel, dem Identifikationssignal, einem Datenblock und einer Postambel aufgebaut ist. Die Präambel dient dazu, der Empfangseinrichtung die Synchronisation auf das gesendete Signal zu ermöglichen. Der Identifikationscode enthält die senderspezifische Identifizierung. An den Identifikationscode schließt sich der eigentliche zu übertragende Datenblock an. Der Datenblock enthält in jedem Fall den gemessenen Druckwert, kann aber bei einer bevorzugten Ausführungsform auch noch einen Temperaturwert enthalten, der über einen entsprechenden Temperatursensor erfaßt wird. Weiterhin ist es möglich, die z.B. aus der Messung des Drucksignals abgeleitete Atemfrequenz in diesem Datenblock zu übertragen. Selbstverständlich können auch noch weitere Daten übertragen werden, wenn dies im spezifischen Anwendungsfall von Interesse ist. Daran schließt sich die Postambel an, die unter anderem zur Fehlerkorrektur dient.

Beim dargestellten Ausführungsbeispiel umfaßt das Synchronisationsintervall 16 Bit, der Identifikationscode 24 Bit, der Datenblock 32 Bit und die Postambel 4 Bit. Jedes Signal ist also 76 Bit lang.

Versuche haben gezeigt, daß es für die verwendete DPSK günstig ist, pro Bit insgesamt 8 Perioden der Trägerfrequenz mit 8196 Hertz auszustrahlen. Dadurch ergibt sich eine Zeitdauer der Ausstrahlung von insgesamt 0,976 msec/Bit oder eine gesamte Signaldauer von ca. 74 msec.

In bezug auf die Fig. 7 wird nun der Aufbau des Empfangsteils beschrieben.

Das Empfangsteil 3 ist, getrennt vom Sendeteil, in einem Kunststoffgehäuse 70 untergebracht und weist keine Verbindung mechanischer Art oder mittels elektrischer Leitungen mit dem Sendeteil 2 auf. Das Kunststoffgehäuse 70 ist mit elektrisch nicht leitendem Öl, Silikon oder dergleichen gefüllt und weist eine Batterie 71 auf, um die elektrischen und elektronischen Komponenten mit elektrischer Energie zu versorgen. Am Gehäuse 70 ist ferner ein flexibles Armband (nicht dargestellt) angeordnet, das es dem Benutzer ermöglicht, das Empfangsteil wie eine Armbanduhr am Handgelenk zu befestigen.

Das Gehäuse ist so gestaltet, daß es dem Wasserdruck auch in den größten von Tauchern erreichbaren Tiefen standhält und weist an seiner dem Wasser zugewandten Außenfläche keine beweglichen elektrischen Schalteinrichtungen auf. Um das Gerät in Betrieb setzen zu können und um im Paarungsmodus die Zuordnung zu bestätigen, sind jedoch mehrere elektrisch leitende Metallstifte 73 im Gehäuse eingelassen, die vom Taucher z.B. mit seinen Fingern überbrückt werden können, was vom Empfangsteil unter bestimmten Umständen als Schaltereignis interpretiert wird.

Das Empfangsteil weist eine oder zwei Ferritantennen 80 auf, wie schematisch in der Figur dargestellt ist. Das empfangene Signal wird zunächst einer Signalverarbeitungs-und Verstärkungsstufe 81 zugeführt, an die sich eine Digitalisierstufe 82 anschließt. Beide Bauteile entsprechen üblicher Bauart.

Das digitale Signal wird einem Vergleicher 83 zugeführt. Dieser Vergleicher stellt fest, ob das empfangene und aufbereitete Signal das Identifikationssignal oder das Identifikationssteuersignal enthält. Ist dies der Fall, wird das Signal einem Mikroprozessor 85 zugeführt, der, gesteuert über ein in einem Speicher 86 abgelegtes Programm, die weitere Verarbeitung übernimmt.

Die Verwendung der vorgeschalteten Vergleichsstufe hat den Vorteil, daß der Mikroprozessor 85 nur dann mit dem Signal beaufschlagt wird, wenn feststeht, daß die individuelle Empfangseinrichtung angesprochen ist.

Die Zeitsteuerung des Empfangsteils erfolgt über einen Zeitgeber 84.

Die aus dem empfangenen Signal abgeleiteten Daten sowie gegebenenfalls weitere Daten werden im Display 87 dem Benutzer angezeigt. Das Display 87 ist dazu hinter einem durchsichtigen Bereich in der Wand des Gehäuses 70 des Empfangsteiles 2 angeordnet. Auf dem Display wird der in der Flasche 5 herrschende Druck sowie vorzugsweise auch die noch verbleibende Atemzeit angezeigt. Dazu wird ein weiterer Drucksensor 89 benötigt, der den jeweiligen Umgebungsdruck mißt. Die verbleibende Atemzeit wird bestimmt, indem durch den Mikroprozessor aus der pro Zeiteinheit gemessenen Druckabnahme unter Berücksichtigung des Umgebungsdruckes der aktuelle Luftverbrauch ermittelt wird. Der Luftverbrauch kann dabei entweder für eine kurz zurückliegende Zeit oder über einen längeren Zeitraum gemittelt werden, um realistische Werte zu erhalten. Daraus wird dann die erwartete Zeit bis zur vollständigen Luftentnahme hochgerechnet.

Die jeweiligen Daten werden im Display solange angezeigt, bis nach einer erneuten Messung und der Übertragung der Werte neue Daten ermittelt sind.

Die Empfangseinrichtung weist ferner eine nur schematisch dargestellte Schalteinrichtung 88 mit den bereits erwähnten Metallstiften 73 auf. Die Metallstifte 73 können auch in größerem Abstand zueinander oder auch an verschiedenen Seiten des Gehäuses angeordnet sein, um eine versehentliche Kontaktüberbrückung zu verhindern.

Nachfolgend wird nun beschrieben, wie die Zuordnung oder die Paarung von Sendeteil und Empfangsteil innerhalb des Identifikationsänderungs-Modus vorgenommen wird.

Wie bereits dargelegt, wird jedem Sendeteil bei der Herstellung ein Identifikationssignal fest zugeordnet, das immer nur einmal vergeben wird. Beim vorstehenden Ausführungsbeispiel wird dabei ein 24-Bit-Signal verwendet, woraus sich insgesamt 16,7 Millionen verschiedene Identifkationsmöglichkeiten ergeben. Durch diese hohe Zahl ist sichergestellt, daß niemals zwei Sendeteile mit gleichem Signal existieren.

Das Identifikationssignal des Sendeteils wird in einem Festwertspeicherbereich des Speichers 23 des Sendeteils 2 abgelegt. Es ist auch möglich, das Identifikationssignal in einem RAM-Speicherbereich abzulegen; in diesem Fall muß aber das Signal z.B. durch die gleichzeitige Verwendung als Herstellernummer im Gerät anderweitig fixiert sein, damit das Signal bei einem Batteriewechsel wieder korrekt eingelesen werden kann.

Der Identifikationsänderungs-Modus wird jedesmal gestartet, wenn das Sendeteil in Betrieb genommen wird. Dies geschieht, wie vorstehend erläutert, vorzugsweise durch ein festgelegtes Einschaltkriterium, z.B. das Aufdrehen des Geräteventils 6 der Flasche 5. Das Sendeteil geht dann in den Identifikationsänderungs-Modus über und sendet, wie in Fig. 6 dargestellt, ein Signal, welches aus einer Präambel, einem Identifikationssteuersignal, dem eigentlichen Identifikationssignal und einer Postambel besteht. Beim Ausführungsbeispiel sind die Präambel 16 Bit, die Postambel 4 Bit und das Identifikationssteuersignal und das Identifikationssignal jeweils 24 Bit lang.

Das Identifikationssteuersignal wird von allen Empfangsteilen der entsprechenden Baureihen verstanden. Sobald ein Empfangsteil dieses Signal empfängt, wird es über den Mikroprozessor in den Identifikationsänderungs-Modus umgeschaltet. Der Prozessor fragt dann über das Display an, ob das Identifikationssignal des Sendeteils übernommen werden soll. Wird dies vom Benutzer über die Schalteinrichtung 88 mittels der Metallstifte 73 bestätigt, wird das Identifikationssignal des Sendeteils übernommen und im Speicher 86 als Identifikations-Vergleichssignal abgespeichert.

Das im Speicher 86 gespeicherte Steuerprogramm des Empfangsteils kann so gestaltet werden, daß das Empfangsteil, sobald es das Identifikations-Steuersignal des Sendeteils im Identifikationsänderungs-Modus empfängt, überprüft, ob sein abgespeichertes Identifikations-Vergleichssignal mit dem Identifikationssignal des Sendeteils übereinstimmt. Wenn dies der Fall ist, kann das Empfangsteil dann anzeigen, daß es auf dieses Sendeteil eingestellt ist, so daß der Benutzer weiß, daß die beiden Geräte einander zugeordnet sind.

Um eine versehentliche Zuordnung von Geräten zu vermeiden, weist der Identifikationsänderungs-Modus beim Ausführungsbeispiel mehrere Sicherheitsstufen auf.

Die erste Stufe ist die Kopplung des Beginns des Identifikationsänderungs-Modus an das Einschaltkriterium des Sendeteils. Die Identifikationsänderung wird immer nur unnmittelbar nach Auftreten des Einschaltkriteriums vorgenommen. Damit wird zuverlässig verhindert, daß eine Identifikationsänderung während der normalen Benutzung der Geräte gestartet wird.

Als zweite Sicherheitsstufe wird vom Empfangsteil mit einer entsprechenden Einrichtung eine Energiemessung des im Identifikationsänderungs-Modus empfangenen Signals durchgeführt. Das Programm des Empfangsteils ist also so gestaltet, daß immer dann, wenn das Identifikations-Steuersignal empfangen wird, eine Engergiemessung des Gesamtsignales durchgeführt wird. Nur wenn die Sendeenergie einen bestimmten Grenzwert überschreitet, ist eine Zuordnung möglich.

Die Übertragung der Energie vom Sendeteil zum Empfangsteil hängt, wie bekannt, vom Abstand und, in erheblichem Maße, auch von der jeweiligen Ausrichtung der beiden Antennen zueinander ab. Nur wenn die Geräte räumlich und winkelmäßig in bestimmter Weise zueinander angeordnet sind, wird die vom Empfangsteil aufgenommene Energie maximal hoch. Der Grenzwert für die Energiemessung wird deshalb so gewählt, daß eine Zuordnung nur stattfinden kann, wenn Sende- und Empfangsteil in kleinem Abstand zueinander angeordnet sind und zudem eine vorgegebene winkelmäßige Ausrichtung zueinander aufweisen. Um die winkelmäßige Zuordnung zu erleichtern, werden die Antennen von Sendeteil und Empfangsteil vorzugsweise so im jeweiligen Gehäuse angeordnet, daß sich die maximale Energie bei einer parallelen oder T-förmigen Anordnung der Geräte zueinander ergibt. Um auch hier Zufälligkeiten auszuschließen, wird das Aussenden des Identifkations-Steuersignals mehrfach wiederholt und nur dann von einer ausreichenden Signalenergie ausgegegangen, wenn der gemessene Wert bei einem bestimmten prozentualen Anteil der Aussendungen über dem Grenzwert liegt.

Schließlich muß der Benutzer noch, und dies stellt die nächste Sicherheitsstufe dar, die Schalteinrichtung 88 betätigen, um die Identifikationsänderung zu bestätigen. Dazu müssen z.B. die drei Metallstifte in einer Weise verwendet werden, daß beim Identifikationsänderungsmodus nur zwei überbrückt sein dürfen. Damit wird ausgeschlossen, daß eine Identifikationszuordnung unter Wasser (in diesem Fall wären alle drei Metallstifte elektrisch verbunden) geschieht. Es ist auch möglich, drei Metallstifte in der Weise zu verwenden, daß zunächst ein erstes Paar und dann ein zweites Paar überbrückt werden muß.

Eine Zuordnung findet also nur dann statt, wenn
1. Sende- und Empfangsteil praktisch unmittelbar nebeneinander in definierter Winkellage angeordnet sind;
2. in diesem Zustand das Absperrventil der Luftflasche geöffnet wird;
3. und die Identifikation durch den Benutzer manuell bestätigt wird.

Nachfolgend wird beschrieben, wie die dargestellte Empfangseinrichtung die Plausibilität der empfangenen Daten überprüft.

Wie eingangs dargelegt, sollte die Überwachungsvorrichtung möglichst nie, auch nicht kurzfristig, falsche Werte anzeigen. Aufgrund der drahtlosen übertragung kann es jedoch vorkommen, daß der Empfang des gesamten, während eines Sendeintervalls ausgesendeten Signals oder von Teilen des Signals, z.B. durch starke Bewegungen des Benutzers oder dergleichen, beinträchtigt ist.

Wenn zwei Sendeteile in naher Entfernung zueinander arbeiten, könnte außerdem der Fall eintreten, daß die beiden Sendeteile im wesentlichen zur selben Zeit senden, so daß sich die Signale überlagern und damit nicht mehr eindeutig zu identifizieren sind.

Weiterhin könnte es, auch wenn dies unwahrscheinlich ist, geschehen, daß durch die Überlagerung verschiedener Signale kurzfristig ein Muster entsteht, welches dem Identifikationssignal zufälligerweise entspricht.

Diesem Problem kann begegnet werden, indem immer, wenn das Signal nicht absolut korrekt aufgenommen wurde, die entsprechende Anzeige unterdrückt wird.

Beim gezeigten Ausführungsbeispiel ist als zusätzliche Sicherheitsmaßnahme eine Plausibilitätskontrolle vorgesehen, um jede Gefahr einer Fehlanzeige auszuschließen. Die Plausibilitätskontrolle erfolgt über die Berechnung des zu erwartenden Druckabfalls in der Flasche des Atemgerätes durch den Mikroprozessor des Empfangsteiles.

Bei der Benutzung wird dem Atemgerät im wesentlichen kontinuierlich Atemluft entnommen, und der Druck in der Flasche 5 sinkt entsprechend kontinuierlich ab, woraus der aktuelle Luftverbrauch ermittelt wird. Anhand des Luftverbrauches wird vom Mikroprozessor berechnet, wie der Druckabfall in der Flasche bei einer kontinuierlichen Luftentnahme weiter absinken müßte. Bei jeder Druckmessung wird dann festgestellt, ob der neu gemessene Druck gegenüber den vorher gemessenen Druckwerten plausibel ist. Ist dies der Fall, wird der neue Druckwert im Display angezeigt. Ist der Druckwert nicht plausibel, oder wird kein Signal oder kein vollständiges Signal im vorbestimmten Zeitintervall empfangen, so wird entweder kein Druckwert angezeigt, oder es wird der zuletzt gemessene Druckwert angezeigt, jedoch durch ein zusätzliches Symbol oder z.B. durch ein Blinken der Anzeige darauf hingewiesen, daß dies das Ergebnis einer zurückliegenden Druckmessung ist.

Wird mehrere Meßintervalle lang kein Drucksignal empfangen, oder ist das Signal infolge Störungen nicht eindeutig identifizierbar, wird diese Anzeige weitergeführt, bis ein im Steuerprogramm des Mikroprozessors 86 festgelegter Zeitrahmen überschritten ist. Ab diesem Zeitpunkt wird davon ausgegangen, daß zuverlässige Druckwerte nicht mehr vorhanden sind und die Berechnung des Luftverbrauches eingestellt. Dies wird im Display 87 entsprechend kenntlich gemacht.

Werden wieder Drucksignale empfangen, die von dem dem Empfangsteil zugeordneten Sendeteil stammen, so werden diese angezeigt, jedoch mit einem Zusatzsymbol, z.B. mit einer Blinkanzeige oder dergleichen, durch die der Benutzer informiert wird, daß eine Plausibilätskontrolle dieser Werte nicht mehr möglich ist.

Bei einem weiteren Ausführungsbeispiel der erf indungsgemäßen Überwachungsvorrichtung, das schematisch in der Fig. 8 dargestellt ist, ist die Überwachungsvorrichtung mit einem Dekompressionsrechner kombiniert. Der Dekompressionsrechner könnte sowohl beim Sendegerät, als auch beim Empfangsgerät angeordnet sein. Vorzugsweise werden aber, wie beim gezeigten Ausführungsbeispiel, das Empfangsteil der Überwachungsvorrichtung und der Dekompressionscomputer in einem Gehäuse miteinander vereinigt, da der Dekompressionscomputer dann auch bei einem Ausfall der Sendeeinrichtung in Funktion bleibt.

Dekompressionscomputer der hier in Rede stehenden Art sind im Stand der Technik bekannt. Die Patentanmelderin hat derartige Geräte beispielsweise in größerer Stückzahl im Jahre 1989 in Europa, USA, Japan, Australien und vielen anderen Ländern z.B. unter dem Namen "Aladin pro" vertrieben. Bei derartigen Dekompressionsrechnern werden der aktuelle Umgebungsdruck, der ein Maß für die Tauchtiefe ist, und die gesamte Tauchzeit über eine entsprechende Druckmeßeinrichtung und eine Zeitmeßeinrichtung erfaßt. Mit diesen Eingangswerten wird anhand eines in einem Speicher gespeicherten Programms mittels eines Mikroprozessors das Sättigungs- und Entsättigungsverhalten einer bestimmten Anzahl, z.B. sechs oder sechzehn verschiedener Gewebe simuliert. Durch einen Vergleich der Belastung der einzelnen Gewebe ermittelt die Recheneinheit, welches Gewebe für die Dekompression maßgebend ist, das sogenannte Führungsgewebe, und bestimmt danach die Anzahl, die Tiefe und die jeweilige Zeitdauer der notwendigen Dekompressionsstufen. Dabei werden dem Taucher auf einem Display die gesamte Tauchzeit, die aktuelle Tauchtiefe, der jeweils nächste Dekompressionshalt und die gesamte Zeitdauer angezeigt, die erforderlich ist, um mit einer bestimmten, vorgeschriebenen Aufstiegsgeschwindigkeit und den Dekompressionsstufen die Wasseroberfläche zu erreichen. Weiterhin ist der Dekompressionscomputer mit Speichereinrichtungen versehen, einem sogenannten Logbuch, in dem das Tauchprofil von vorangegangenen Tauchgängen gespeichert ist, so daß der Taucher nach Verlassen des Wassers seine jeweiligen Tauchzeiten usw. notieren kann. Des weiteren ist ein solcher Dekompressionscomputer mit einer Einrichtung versehen, um den Luftdruck vor dem Tauchen zu messen, um somit auch bei Seen, die in größerer Höhe liegen als der Meeresspiegel, einsatzfähig zu sein, und um Luftdruckschwankungen nicht in das Meßergebnis einfließen zu lassen.

Es ist möglich, das Empfangsteil der erfindungsgemäßen Überwachungsvorrichtung und die Recheneinheit für die Dekompressionsberechnung derart zu kombinieren, daß beide von einem gemeinsamen Mikroprozessor gesteuert werden.

Die Programmierung und die Konstruktion werden jedoch vereinfacht, wenn statt dessen eine Lösung mit zwei Mikroprozessoren angewendet wird.

Das in Fig. 8 gezeigte Ausführungsbeispiel der erfindungsgemäßen Überwachungsvorrichtung arbeitet mit einem Sendeteil, wie es in bezug auf die Fig. 2 erläutert und deshalb in Fig. 8 nicht mehr dargestellt ist. Das Empfangsteil weist ein druckfestes, nichtmagnetisches Gehäuse 100 auf, in dem, wie durch den strichpunktierten Bereich angedeutet ist, die Empfangseinrichtung 103 und der Dekompressionsrechner 104 gemeinsam angeordnet sind. Das Gehäuse ist ölgefüllt und hat einen Innendruck, der gleich dem Druck des das Gehäuse umgebenden Wassers ist. Die Abmessungen eines Musters dieses Gehäuses, das zum Tragen am Handgelenk vorgesehen ist, betragen ca. 75 mm (Länge quer zur Armrichtung) und ca. 75 mm Breite, entlang des Armes gemessen. Das Gehäuse hat eine Dicke von ca. 20 mm.

Das Empfangsteil 103 ist wie vorstehend beschrieben aufgebaut und weist eine Antenne 110 und einen ersten Mikroprozessor 112 mit einem Speicher 113 auf. Die im wesentlichen der Signalverarbeitung dienenden Komponenten sind schematisch im Bauteil 111 zusammengefaßt.

Der Dekompressionsrechner weist einen Mikroprozessor 120 mit einem Speicher 121 für Programm und Daten auf. Der Druck des umgebenden Wassers wird über einen Drucksensor 125 erfaßt. Die übrigen elektrischen Komponenten, wie Zeitgeber usw., sind schematisch im Bauteil 127 zusammengefaßt.

Als gemeinsame Bauelemente sind zumindest die der Stromversorgung dienende Batterie 130, ein in der Gehäusewand eingelassenes Display 132 und eine Schalteinrichtung 134 mit vier Metallstiften 136 vorgesehen.

Als weitere gemeinsame Bauelemente können eine gemeinsame Display-Kontrolleinrichtung sowie ein gemeinsamer Zeitgeber und dergleichen verwendet werden.

Die Mikroprozessoren werden jeweils über ein eigenes Programm gesteuert, tauschen jedoch über eine schematisch angedeutete Datenleitung 138 Daten aus. Daraus werden folgende Daten bestimmt und auf dem Display 132 mit Zahlen und/oder Symbolen dargestellt:
- der Druck in der Atemluftflasche in bar oder psi;
- die verbleibende Zeit zum Aufenthalt auf der jeweiligen Tiefenstufe, unter Berücksichtigung der für den Aufstieg erforderlichen Zeit (remaining air time) in min oder mit einem Symbol, z.B. einer auslaufenden Sanduhr;
- die gesamte Tauchzeit seit Eintritt in das Wasser;
- die aktuelle Tauchtiefe;
- der nächste Dekompressionshalt und die dort zu verbringende erste Dekompressionszeit;
- die Gesamtauftauchzeit;
- die maximal getauchte Tiefe;
- die momentane Aufstiegsgeschwindigkeit.

Zusätzlich können folgende Funktionen oder Fehlfunktionen durch das Blinken der entsprechenden Werte oder durch zusätzliche optische und/oder akustische Warnungen angezeigt bzw. ausgegeben werden:
- ein Signal, z.B. das Blinken der Druckanzeige, das anzeigt, daß der aktuelle angezeigte Flaschendruck nicht über die Luftverbrauchsprognose kontrolliert ist, da die Verbindung zwischen Sendeteil und Empfangsteil längere Zeit unterbrochen war;
- eine Anzeige für eine kurzfristige Unterbrechung der Verbindung Sendeteil und Empfangsteil;
- ein Signal, wenn die maximale Aufstiegsgeschwindigkeit den erlaubten Wert überschreitet (dieser Wert kann durch in kurzem zeitlichen Abstand erfolgende Druckmessungen mit dem Drucksensor 125 bestimmt werden).

Des weiteren kann die Überwachungsvorrichtung nach diesem Ausführungsbeispiel mit Anzeigen gekoppelt werden, die erst nach dem Verlassen des Wassers sichtbar werden, z.B. eine Warnanzeige in Form eines Flugzeuges, die dem Taucher anzeigt, daß die Benutzung eines Flugzeuges noch nicht wieder möglich ist, einer Logbuchanzeige usw.

Die Dekompressionsdaten werden, wie vorstehend beschrieben, vom Mikroprozessor 120 über die Simulation des Verhaltens einer bestimmten Anzahl von Gewebearten ermittelt. Die zulässige Aufenthaltszeit in einer bestimmten Tiefe ergibt sich durch eine z.B. iterativ erfolgende Näherungsrechnung, indem die vorausberechnete Zeit, die der Luftvorrat noch ausreicht, in die verbleibende Aufenthaltszeit und in die Gedamtauftauchzeit, die erforderlich ist, um nach Ablauf der Aufenthaltszeit aus dieser Tiefe aufzutauchen, unterteilt wird.

Neben den Eingangsgrößen Druck und Zeit kann auch der errechnete Luftverbrauch in der Dekompressionsrechnung berücksichtigt werden. Da der Luftverbrauch ein Maß für die vom Taucher erbrachte physiololgische Arbeitsleistung ist, kann damit, entsprechend den Forschungsergebnissen der Tauchmedizin, der Einfluß körperlicher Arbeitsleistung auf die Dekompressionszeiten berücksichtigt werden.

## Patentansprüche

1. Überwachungsvorrichtung für ein mobiles Atemgerät mit:
einer Druckmeßeinrichtung, welche den Druck in einem oder mehreren Druckbehältern des Atemgerätes mittels eines Drucksensors erfaßt und ein für den Druck repräsentatives elektrisches Drucksignal ausgibt;
einer Sendeeinrichtung, welche das von der Druckmeßeinrichtung ausgegebene Drucksignal aufnimmt und ein diesem entsprechendes Sendesignal aussendet;
einer vom Benutzer zu tragenden, dieser Sendeinrichtung zugeordeten Empfangseinrichtung, welche das von der Sendeeinrichtung ausgestrahlte Sendesignal empfängt;
einer in der Empfangseinrichtung angeordneten Mikroprozessor-Einrichtung, welche durch ein Programm gesteuert ist, das in dem in der Empfangseinrichtung angeordneten Speicher abgespeichert ist, wobei diese Mikroprozessoreinrichtung aus dem empfangenen Sendesignal den von der Druckmesseinrichtung gemessenen Druckwert ermittelt,
einer Anzeigeeinrichtung, welche Daten als Zahlen und Symbole anzeigt und welche mit der Empfangseinrichtung gekoppelt ist und diesen berechneten Druckwert anzeigt;
**dadurch gekennzeichnet,**
daß die Sendeeinrichtung eine Steuereinrichtung aufweist, welche bewirkt, daß die Sendesignale in Sendeintervallen ausgesendet werden,
daß die Steuereinrichtung weiterhin bewirkt, daß der zeitliche Abstand zwischen der Druckmessung und der Aussendung des Sendesignals nicht konstant ist;
daß die Sendeeinrichtung eine Signalgenerierungs-Einrichtung aufweist, welche ein Identifikationssignal generiert, das für die individuelle Sendeeinrichtung charakteristisch ist und diese eindeutig identifiziert,
daß die Steuereinrichtung bewirkt, daß dieses Identifikationssignal zumindest einmal innerhalb jedes Sendeintervalles ausgesendet wird,
daß im Speicher der Empfangseinrichtung ein der zugehörigen individuellen Sendeeinrichtung zugeordnetes Identifikations-Vergleichssignal abgespeichert ist,
daß die Empfangseinrichtung eine Vergleichseinrichtung aufweist, welche unter Verwendung dieses Identifikations-Vergleichssignales prüft, ob ein empfangenes Signal das zur zugeordeten Sendeeinrichtung gehörende Identifikationssigal enthält, und
daß nur dann aus einem von der Empfangseinrichtung aufgenommenen Signal ein Druckwert ermittelt und angezeigt wird, wenn das von der Empfangseinrichtung empfangene Identifikationssignal dem in der zugeordneten Sendeeinrichtung abgespeicherten Identifikationssignal entspricht.

2. Überwachungsvorrichtung gemäß Anspruch 1, dadurch gekennzeichnet, daß eine Umwandlungseinrichtung vorgesehen ist, die die von der Sendeeinrichtung zu übertragenden Signale digital codiert.

3. Überwachungsvorrichtung gemäß Anspruch 1 oder 2, dadurch gekennzeichnet, daß zumindest die Steuereinrichtung und die Signalgenerierungs-Einrichtung der Sendeeinrichtung in einer ersten Mikroprozessor-Einrichtung zusammengefaßt sind, welche durch ein in einem Speichergespeichertem Programm gesteuert ist.

4. Vorrichtung gemäß mindestens einem der Ansprüche 1 bis 3, dadurch gekennzeichnet, daß das Identifikationssignal in der Sendeeinrichtung als digitale Zahlenfolge mit n Bits abgespeichert ist und daß das Identifikations-Vergleichssignal im Empfänger ebenfalls als digitale Zahlenfolge mit n Bits abgespeichert ist.

5. Überwachungsvorrichtung gemäß mindestens einem der Ansprüche 1 bis 4, dadurch gekennzeichnet, daß das in der Sendeeinrichtung abgespeicherte Identifikatonssignal und/oder das in der Empfangseinrichtung abgespeicherte Identifikations-Vergleichssignal veränderbar ist bzw. sind, um das Identifikationssignal und/oder das Identifikations-Vergleichssignal von Sende- und/oder Empfangseinrichtung einander anzupassen.

6. Überwachungsvorrichtung gemäß Anspruch 5, dadurch gekennzeichnet, daß durch die Signalgenerierungs-Einrichtung der Sendeeinrichtung ein Identifikations-Steuersignal generiert wird, daß im Speicher der Empfangseinrichtung ein Identifikations-Steuervergleichssignal abgespeichert ist und daß die Vergleichseinrichtung die Empfangseinrichtung in einen Identifikationssignal-Änderungsmodus umschaltet, sobald die Vergleichseinrichtung erkennt, daß ein von der Sendeeinrichtung ausgestrahltes Identifikations-Steuersignal mit dem in der Empfangseinrichtung gespeicherten Identifikations-Steuervergleichssignal identisch ist.

7. Überwachungsvorrichtung gemäß Anspruch 6, dadurch gekennzeichnet, daß die Sendeeinrichtung eine erste Detektoreinrichtung aufweist, welche das Auftreten einer vorgegebenen Bedingung erkennt, und eine Umschaltung der Sendeeinrichtung von einem Sendemodus, in dem zumindest Drucksignal und Identifikationssignal ausgestrahlt werden, in einen Identifikationssignal-Änderungsmodus, in dem ein Identifikations-Steuersignal und das Identifikationssignal ausgestrahlt werden, bewirkt.

8. Überwachungsvorrichtung gemäß Anspruch 7, dadurch gekennzeichnet, daß das von der Druckmeßeinrichtung gemessene Drucksignal derersten Detektoreinrichtung zugeführt wird und daß diese als vorgegebene Bedingung erkennt, wenn der von der Druckmeßeinrichtung gemessene Druck innerhalb einer vorgegebenen Zeitspanne um einen vorgegebenen Wert ansteigt.

9. Überwachungsvorrichtung gemäß mindestens einem der Ansprüche 6 bis 8, dadurch gekennzeichnet, daß die Empfangseinrichtung eine Signalenergie-Meßeinrichtung aufweist, mit welcher die Energie des von der Sendeeinrichtung empfangenen Signals zumindest dann gemessen wird, wenn die Vergleichseinrichtung feststellt, daß ein von der Sendeeinrichtung gesendetes Identifikations-Steuersignal mit dem in der Empfangseinrichtung abgespeicherten Identifikations-Steuervergleichssignal identisch ist.

10. Überwachungsvorrichtung gemäß mindestens einem der Ansprüche 6 bis 9, dadurch gekennzeichnet, daß die Empfangseinrichtung eine manuell betätigbare Schalteinrichtung aufweist und daß ein während des Identifikations-Änderungsmodus empfangenes Identifikationssignal von der Empfangseinrichtung nur abgespeichert wird, wenn diese manuelle Schalteinrichtung betätigt wird.

11. Überwachungsvorrichtung gemäß Anspruch 10, dadurch gekennzeichnet, daß die Schalteinrichtung aus Metall bestehende elektrische Kontaktstifte aufweist, welche durch einen elektrisch nicht leitenden Gehäusebereich der Empfangseinrichtung geführt und von außen berührbar sind.

12. Überwachungsvorrichtung gemäß Anspruch 5, 6, 9 und 10, dadurch gekennzeichnet, daß die Empfangseinrichtung ein während des Identifikations-Änderungsmodus empfangenes Identifikationssignal nur abspeichert, wenn die Energie des empfangenen Sendesignals über einem bestimmten, vorgegebenen Wert liegt und wenn die Schalteinrichtung betätigt wird.

13. Überwachungsvorrichtung gemäß mindestens einem der Ansprüche 1 bis 12, dadurch gekennzeichnet, daß die Übertragung des Sendesignals von der Sendeeinrichtung zur Empfangseinrichtung mittels Ultraschalls erfolgt.

14. Überwachungsvorrichtung gemäß mindestens einem der Ansprüche 1 bis 12, dadurch gekennzeichnet, daß die Übertragung der Signale von der Sendeeinrichtung zur Empfangseinrichtung mittels elektromagnetischer Wellen (Rundfunkwellen) erfolgt.

15. Überwachungsvorrichtung gemäß Anspruch 14, dadurch gekennzeichnet, daß die Frequenz der elektromagnetischen Wellen im Langwellenbereich, bevorzugt zwischen 5 und 100 Kilohertz, besonders bevorzugt zwischen 5 und 50 Kilohertz und ganz besonders bevorzugt zwischen 5 und 15 Kilohertz liegt.

16. Überwachungsvorrichtung gemäß Anspruch 14 oder 15, dadurch gekennzeichnet, daß die Übertragung der Daten über eine Veränderung der Phasenlage eines sinusförmigen Signals (phase shift keying) und bevorzugt über eine differentielle Veränderung der Phasenlage (differential phase shift keying) erfolgt.

17. Überwachungsvorrichtung gemäß mindestens einem der Ansprüche 1 bis 16, dadurch gekennzeichnet, daß in jedem Sendeintervall zumindest vier Bitfolgen mit jeweils vorgegebener Bit-Anzahl gesendet werden, wobei die erste Bitfolge eine Präambel ist, die die Synchronisation der Empfangseinrichtung auf die Sendeeinrichtung ermöglicht, die z.B. zweite und dritte Bitfolge eine Datenfolge, welche für das gemessene Drucksignal repräsentativ ist bzw. welche das Identifikations-Steuersignal enthält, und eine z.B. vierte und letzte Bitfolge als Postambel, die jedes Sendeintervall abschließt.

18. Überwachungsvorrichtung gemäß mindestens einem der Ansprüche 1 bis 17, dadurch gekennzeichnet, daß die Sendeeinrichtung eine Zeitgebereinheit aufweist und derart gesteuert ist, daß die Druckmeßeinrichtung den Druck in vorgegebenen, festen Zeitintervallen mißt.

19. Überwachungsvorrichtung gemäß Anspruch 18, dadurch gekennzeichnet, daß der bei der Druckmessung ermittelte Wert in ein Sendesignal umgewandelt und gesendet wird, bevor die nächste Druckmessung erfolgt, und daß eine Zufallsschaltung vorgesehen ist, welche bewirkt, daß der zeitliche Abstand zwischen der Druckmessung und der Ausstrahlung des gemessenen Drucksignals zufallsabhängig ist.

20. Überwachungsvorrichtung gemäß Anspruch 18 oder 19, dadurch gekennzeichnet, daß die Sendeeinrichtung eine zweite Detektoreinrichtung aufweist, welche das Auftreten eines bestimmten Ereignisses erkennt und welche beim Auftreten dieses Ereignisses die Sendeeinrichtung von einem passiven Standby-Modus in einen aktiven Sende-Modus umschaltet und daß weiterhin eine dritte Detektoreinrichtung vorgesehen ist, welche erkennt, daß sich der Meßwert für eine vorgegebene Anzahl aufeinanderfolgender Druckmessungen nicht ändert und welche die Sendeeinrichtung vom aktiven Modus in den passiven Modus umschaltet.

21. Überwachungsvorrichtung gemäß mindestens einem der Ansprüche 2 bis 20, dadurch gekennzeichnet, daß vorzugsweise mittels der Mikroprozessoreinrichtung der Empfangseinrichtung die vorausichtliche Abnahme des Druckes bzw. der Atemluft im Druckbehälter aus dem aktuellen Atemluftverbrauch hochgerechnet wird.

22. Überwachungsvorrichtung gemäß Anspruch 21, dadurch gekennzeichnet, daß bei einer kurzfristigen Unterbrechung der Verbindung zwischen der Sendeeinrichtung und der Empfangseinrichtung der neu empfangene Druckwert mit dem hochgerechneten Druckwert verglichen und angezeigt wird, falls vorausberechneter und gemessener Druck sich um einen vorgegebenen Betrag unterscheiden.

23. Überwachungsvorrichtung gemäß Anspruch 21 oder 22, dadurch gekennzeichnet, daß aus dem hochgerechneten Atemluftverbrauch die Zeit ermittelt und gegebenfalls angezeigt wird, wie lange der Atemluftvorrat voraussichtlich ausreichen wird.

24. Überwachungsvorrichtung gemäß mindestens einem der Ansprüche 1 bis 23, dadurch gekennzeichnet, daß sowohl Sendeeinrichtung als auch Empfangseinrichtung jeweils in einem druckdichten, vorzugsweise ölgefüllten Gehäuse angeordet sind, so daß die Überwachungsvorrichtung unter Wasser einsetzbar ist.

25. Überwachungsvorrichtung gemäß mindestens einem der Ansprüche 1 bis 24, dadurch gekennzeichnet, daß Empfangseinrichtung und Anzeigeeinrichtung in einem gemeinsamen Gehäuse angeordnet sind, welches mit Befestigungsmitteln im Arm- oder Handgelenkbereich des Benutzers befestigbar ist.

26. Überwachungsvorrichtung gemäß mindestens einem der Ansprüche 24 oder 25, welche speziell zum Mitführen bei einem Tauchgang vorgesehen ist, dadurch gekennzeichnet, daß die Empfangseinrichtung mit einer Dekompressionsrecheneinheit gekoppelt ist, welche mit einer zweiten Druckmeßeinrichtung sowie mit einem Zeitgeber verbunden ist und anhand eines vorgegebenen, in einem Speicher der Dekompressionsrecheneinrichtung abgespeicherten Programms unter Berücksichtigung der in verschiedenen Tauchtiefen verbrachten Aufenthaltszeiten berechnet, wie lange der Benutzer benötigt, um ohne Gefahr eines Dekompressionsschadens die Wasseroberfläche zu erreichen, wobei dem Benutzer die Gesamtauftauchzeit und/oder der nächste Dekompressionshalt und die dort zu verbringende Zeit und/oder die Überschreitung der zulässigen maximalen Aufstiegsgeschwindigkeit angezeigt wird.

27. Überwachungsvorrichtung gemäß Anspruch 26 und 21, dadurch gekennzeichnet, daß die Mikroprozessoreinrichtung der Empfangseinrichtung bzw. die Dekompressionsrecheneinrichtung aus der vorausberechneten Zeit, für die der Luftvorrat noch ausreicht und der ermittelten Gesamtauftauchzeit die Zeit berechnet und anzeigt, die sich der Taucher noch in der jeweiligen Tauchtiefe aufhalten darf.

28. Überwachungsvorrichtung gemäß Anspruch 26 oder 27, dadurch gekennzeichnet, daß Empfangseinrichtung und Dekompressionsrecheneinrichtung getrennte Mikroprozessoreinrichtungen aufweisen.

29. Überwachungsvorrichtung gemäß Anspruch 26 oder 27, dadurch gekennzeichnet, daß Empfangseinrichtung und Dekompressionsrecheneinrichtung eine gemeinsame Mikroprozessoreinrichtung aufweisen.

30. Überwachungsvorrichtung gemäß mindestens Anspruch 3 oder Anspruch 3 und einem der Ansprüche 1 bis 29, dadurch gekennzeichnet, daß die erste Mikroprozessoreinrichtung der Sendeeinrichtung weiterhin über das im Speicher gespeicherte Programm zumindest teilweise die Funktionen der Druckmeßeinrichtung und/oder der Umwandlungseinrichtung und/oder der ersten und/oder der zweiten und/oder der dritten Detektoreinrichtung und/oder der Zufallsschaltung ausführt.

31. Überwachungsvorrichtung gemäß mindestens Anspruch 9 oder Anspruch 9 und einem der Ansprüche 10 bis 30, dadurch gekennzeichnet, daß die Mikroprozessoreinrichtung der Empfangseinrichtung über das im Speicher gespeicherte Programm zumindest teilweise die Funktion der Signalenergie-Meßeinrichtung ausführt.

32. Überwachungsvorrichtung gemäß Anspruch 26 oder 27, dadurch gekennzeichnet, daß das Ergebnis der Luftverbrauchsmessung der Dekompressionsrecheneinheit als weitere Eingangsgröße zugeführt wird, so daß der Einfluß des Luftverbrauches als Maß für die physiologische Arbeitsleistung des Tauchers bei der Berechnung der Dekompressionsparameter berücksichtigbar ist.

33. Verfahren zum Überwachen eines mobilen Atemgerätes mit einem in Druckbehältern gespeicherten Gas-Sauerstoff-Gemisch, mit einer Überwachungsvorrichtung, welche eine Druckmeßeinrichtung, eine Sendeeinrichtung und eine Empfangseinrichtung aufweist, wobei Sende- und Empfangseinrichtung jeweils mit einer Mikroprozessor-Einrichtung versehen sind, dadurch gekennzeichnet, daß die Sendeeinrichtung die gemessenen Druckwerte und gegebenenfalls weitere Daten in Sendeintervallen überträgt, wobei der zeitliche Abstand zwischen der Druckmessung und der Aussendung des Sendesignals nicht konstant ist und daß mit jedem Sendeintervall ein den individuellen Sender charakterisierendes Identifikationssignal übertragen wird, wobei die Übertragung in digital codierter Form erfolgt und die Empfangseinrichtung das übertragene Identifikationssignal mit einem in einem Speicher der Empfangseinrichtung gespeicherten Identifikationsvergleichssignal vergleicht und bewirkt, daß die gesendeten Druckdaten und gegebenenfalls weitere Daten nur weiterverarbeitet werden, wenn das vom Sender ausgestrahlte Identifikationssignal und das im Empfänger abgespeicherte Identifikationssignal identisch sind, und wobei das in der Sendeeinrichtung abgespeicherte Identifikatonssignal und/oder das in der Empfangseinrichtung abgespeicherte Identifikations-Vergleichssignal veränderbar ist bzw. sind, um das Identifikationssignal und/oder das Identifikations-Vergleichssignal von Sende- und/oder Empfangseinrichtung einander anzupassen.

## Claims

1. A monitoring device for a portable breathing apparatus having
a pressure measuring means which detects the pressure in one or more pressure containers of the breathing apparatus by means of a pressure sensor and emits an electrical pressure signal which is representative of the pressure;
a transmitter which receives the pressure signal emitted by the pressure measuring device and emits a transmission signal corresponding to said pressure signal;
a receiver allocated to said transmitter and which is to be portably carried by the user for receiving the transmission signal emitted by the transmitter;
a microprocessor means arranged in the receiver controlled by a program which is stored in a memory arranged in said receiver, whereby said microprocessor means calculates the pressure value as measured by the pressure measuring means from the received transmission signal;
a display device which displays data as digits and symbols and which is coupled with said receiver for displaying the calculated pressure value;
**characterized in that**
the transmitter comprises a control means which induces that the transmission signals are emitted at intervals,
said control means further inducing that the temporal interval between a pressure measurement and a transmission of the transmission signal is not constant,
the transmitter comprises a signal generating means which generates an identification signal which is characteristic for the individual transmitter and unambiguously identifies same,
the control means induces said identification signal to be transmitted at least once within each transmission interval,
the allocated identification comparison signal corresponding to each associated individual transmitter is stored in the memory of the receiver, the receiver comprises a comparison means which employs this identification comparison signal to test whether a received signal contains the allocated identification signal of the corresponding transmitter, and
that the receiver only calculates and displays a pressure value from a received signal when the identification signal received by the receiver matches the identification signal stored in the corresponding transmitter.

2. Monitoring device according to claim 1, **characterized in that**
a converter is provided which encodes the signals to be transmitted by the transmitter into digital form.

3. Monitoring device according to claim 1 or 2, **characterized in that**
at least the control means and the signal generating means of the transmitter are combined in a first microprocessor means which is controlled by a program stored in a memory.

4. Monitoring device according to at least one of claims 1-3, **characterized in that**
the identification signal is stored in the transmitter as a digital number sequence of n bits and that the identification comparison signal is likewise stored in the receiver as a digital number sequence of n bits.

5. Monitoring device according to at least one of claims 1-4, **characterized in that**
the identification signal stored in the transmitter and/or the identification comparison signal stored in the receiver is/are variable in order to match the identification signal of the transmitter and/or the identification comparison signal of the receiver to one another.

6. Monitoring device according to claim 5, **characterized in that**
the signal generating means of the transmitter generates an identification control signal, that an identification control comparison signal is stored in the memory of the receiver, and that the comparison means switches the receiver into an identification signal change mode as soon as said comparison means recognizes that an identification control signal emitted by the transmitter is identical to the identification control comparison signal stored in the receiver.

7. Monitoring device according to claim 6, **characterized in that**
the transmitter has a first detector means which recognizes the occurrence of a predetermined condition and induces the transmitter to switch from transmission mode, in which at least the pressure signal and the identification signal are transmitted, into an identification signal change mode in which an identification control signal and the identification signal are transmitted.

8. Monitoring device according to claim 7, **characterized in that**
the pressure signal measured by the pressure measuring means is fed to the first detector means and is recognized by said first detector means as a predetermined condition when the pressure measured by the pressure measuring means rises by a predetermined value within a predetermined period of time.

9. Monitoring device according to at least one of claims 6-8, **characterized in that**
the receiver has a signal power measuring means which measures the energy of the signal received from the transmitter at least when the comparison means ascertains that an identification control signal emitted by the transmitter is identical to the identification control comparison signal stored in the receiver.

10. Monitoring device according to at least one of claims 6-9, **characterized in that**
the receiver comprises a manually actuable switching device, and that an identification signal received during identification change mode is only stored by the receiver if this manual switching device is actuated.

11. Monitoring device according to claim 10, **characterized in that**
said switching device comprises electrical contact pins made of metal which are led through an electrically non-conductive section of the receiver housing and can be touched from the outside.

12. Monitoring device according to claim 5, 6, 9 and 10, **characterized in that**
the receiver only stores an identification signal received during identification change mode when the energy of the received transmission signal lies above a specific predetermined value and if the switching device is actuated.

13. Monitoring device according to at least one of claims 1-12, **characterized in that**
transmission of the transmission signal from the transmitter to the receiver ensues by means of ultrasonic sound.

14. Monitoring device according to at least one of claims 1-12, **characterized in that**
transmission of signals from the transmitter to the receiver ensues by means of electromagnetic waves (radio waves).

15. Monitoring device according to claim 14, **characterized in that**
the frequency of the electromagnetic waves in the long wave range preferably lies between 5 and 100 kilohertz, especially preferably between 5 and 50 kilohertz and most particularly preferred between 5 and 15 kilohertz.

16. Monitoring device according to claim 14 or 15, **characterized in that**
the transmission of data transpires via a change in the phase position of a sinusoidal signal (phase shift keying) and preferably via a differential change in the phase position (differential phase shift keying).

17. Monitoring device according to at least one of claims 1-16, **characterized in that**
at least 4 bit strings, each comprising a predetermined number of bits each, are transmitted during each transmission interval, whereby the first bit string is a preamble which enables synchronization of the receiver to the transmitter, the exemplary second and third bit string is a data sequence which is representative for the measured pressure signal, contains the identification control signal respectively, and an exemplary fourth and last bit string is a postambel concluding each transmission interval.

18. Monitoring device according to at least one of claims 1-17, **characterized in that**
the transmitter has a timer unit which is so controlled such that the pressure measuring means measures the pressure in predetermined, fixed intervals of time.

19. Monitoring device according to claim 18, **characterized in that**
the value determined during pressure measurement is converted to a transmitting signal and is transmitted prior to the next pressure measurement taking place, and that a random circuit is provided to induce that the temporal interval between the pressure measurement and the transmitting of the measured pressure signal ensues in accordance with a random process.

20. Monitoring device according to claim 18 or 19, **characterized in that**
the transmitter comprises a second detector means which recognizes an occurrence of a specific event and which, upon the occurrence of such an event, switches the transmitter from a passive standby mode into an active transmission mode, and that a further third detector means is provided which recognizes that the measured pressure value does not change over a predetermined number of successive pressure measurements and which switches the transmitter from active mode into passive mode.

21. Monitoring device according to at least one of claims 2-20, **characterized in that**
preferably by means of the microprocessor means of the receiver, the expected decrease in pressure, the air supply in the pressure container respectively, is extrapolated from the current rate of consumption of said air supply.

22. Monitoring device according to claim 21, **characterized in that**
upon a brief interruption occurring in the connection between the transmitter and the receiver, the subsequent newly received measured pressure value is compared with the extrapolated pressure value and displayed should the extrapolated expected pressure value and measured pressure value differ by a predetermined amount.

23. Monitoring device according to claim 21 or 22, **characterized in that**
the amount of time that the given air supply is expected to last is determined from the extrapolated current rate of air consumption and, when necessary, displayed.

24. Monitoring device according to at least one of claims 1-23, **characterized in that**
the receiver as well as the transmitter are each arranged in a pressure-tight, preferably oil-filled housing so that the monitoring device can be employed underwater.

25. Monitoring device according to at least one of claims 1-24, **characterized in that**
the receiver and display device are arranged in a common housing which is secured with fastening means to the arm or around the wrist of a user.

26. Monitoring device according to at least one of claims 24 or 25,
which is especially intended for the purpose of being brought along during a dive
**characterized in that**
the receiver is coupled to a decompression computing unit which itself is connected to a second pressure measuring means as well as to a timer and, by means of a predetermined program stored in a memory of said decompression computing unit, calculates, taking into consideration times spent at different diving depths, how long the user requires to reach the surface of the water without the risk of decompression sickness, whereby the total time necessary for resurfacing and/or the next decompression stop and the length of time which is to be spent there and/or an exceeding of the maximum allowable speed of ascent, are all displayed to the user.

27. Monitoring device according to claim 26 and 21, **characterized in that**
the microprocessor means of the receiver, respectively the decompression computing unit, calculates and displays, based on extrapolated times, the length of time remaining in the air supply as well as, based on ascertained overall resurfacing time, the amount of time which the diver may still remain at a respective current diving depth.

28. Monitoring device according to claim 26 or 27, **characterized in that**
the receiver and decompression computing unit have separate microprocessor means.

29. Monitoring device according to claim 26 or 27, **characterized in that**
the receiver and decompression computing unit have a common microprocessor means.

30. Monitoring device according to at least claim 3, or claim 3 and one of Claims 1-29, **characterized in that**
said first microprocessor means of the receiver furthermore executes at least partially the functions of said pressure measuring means and/or said converter and/or said first and/or said second and/or said third detector means and/or said random circuit via the program stored in the memory.

31. Monitoring device according to at least claim 9, or claim 9 and one of Claims 10-30**, characterized in that**
said microprocessor means of the receiver executes at least partially the function of said signal power measuring means via the program stored in said memory.

32. Monitoring device according to claim 26 or 27, **characterized in that**
the result of an air consumption measurement is fed to the decompression computing unit as a further input variable so that the influencing factor of air consumption as a measure of the physiological efficiency of the diver is taken into consideration in the calculation of decompression parameters.

33. Method for monitoring a portable breathing apparatus having a gas-oxygen mixture within a pressure container, comprising a monitoring device having a pressure measuring means, a transmitter and a receiver, whereby the receiver and transmitter each are disposed with a microprocessor means,
**characterized in that**
said transmitter transmits the measured pressure values and, when necessary further data, at transmission intervals, whereby the temporal interval between the pressure measurement and the emitting of a transmitter signal is not constant and that an identification signal characteristic of an individual transmitter is likewise emitted with each transmission interval, whereby the transmission ensues in digitally coded form and the receiver compares said transmitted identification signal with an identification comparison signal stored in a memory of said receiver and induces that the transmitted pressure data and, when necessary other data, is only further processed when the identification signal emitted by the transmitter and the identification signal stored in the receiver are identical, and whereby said identification signal stored in the transmitter and/or said identification comparison signal stored in the receiver is/are variable in order to match said identification signal and/or said identification comparison signal of the transmitter and/or receiver to one another.

## Revendications

1. Dispositif de surveillance pour un appareil mobile de respiration comprenant :
un dispositif de mesure de pression qui mesure la pression dans un ou plusieurs récipients sous pression de l'appareil de respiration au moyen d'un capteur de pression et délivre un signal de pression électrique représentatif de la pression ;
un dispositif émetteur qui reçoit le signal de pression délivré par le dispositif de mesure de pression et qui émet un signal d'émission correspondant ;
un dispositif récepteur destiné à être porté par l'utilisateur, qui est associé à ce dispositif émetteur et qui reçoit le signal d'émission émis par le dispositif émetteur ;
un dispositif à microprocesseur disposé dans le dispositif récepteur, qui est commandé par un programme qui est stocké dans la mémoire disposée dans le dispositif récepteur, ce dispositif à microprocesseur déterminant à partir du signal d'émission reçu la valeur de pression mesurée par le dispositif de mesure de pression ;
un dispositif d'affichage qui affiche des données sous forme de chiffres et de symboles, qui est couplé au dispositif récepteur et qui affiche cette valeur de pression calculée ; caractérisé par le fait
que le dispositif émetteur comporte un dispositif de commande qui agit de manière telle que les signaux d'émission soient émis par intervalles d'émission ;
que le dispositif de commande agit en outre de manière telle que l'espacement dans le temps entre la mesure de pression et l'émission du signal d'émission ne soit pas constant ;
que le dispositif émetteur comporte un dispositif de génération de signal qui génère un signal d'identification qui est caractéristique du dispositif émetteur individuel et qui l'identifie de manière univoque ;
que le dispositif de commande agit de manière telle que ce signal d'identification soit émis au moins une fois à l'intérieur de chaque intervalle d'émission ;
qu'un signal d'identification de référence associé au dispositif émetteur individuel correspondant est stocké dans la mémoire du dispositif récepteur ;
que le dispositif récepteur comporte un dispositif comparateur qui, en utilisant ce signal d'identification de référence, examine si un signal reçu contient le signal d'identification correspondant au dispositif émetteur associé, et
qu'une valeur de pression n'est déterminée à partir d'un signal reçu par le dispositif récepteur et affichée que dans le cas où le signal d'identification reçu par le dispositif récepteur correspond au signal d'identification stocké dans le dispositif émetteur associé.

2. dispositif de surveillance selon la revendication 1, caractérisé par le fait qu'il est prévu un dispositif convertisseur qui code sous forme de données numériques les signaux devant être transmis par le dispositif émetteur.

3. Dispositif de surveillance selon la revendication 1 ou 2, caractérisé par le fait qu'au moins l'unité de commande et le dispositif de génération de signal du dispositif émetteur sont regroupés dans un premier dispositif à microprocesseur qui est commandé par un programme stocké dans une mémoire.

4. Dispositif de surveillance selon l'une au moins des revendications 1 à 3, caractérisé par le fait que le signal d'identification est stocké dans le dispositif émetteur sous forme de séquence de chiffres numériques à n bits et par le fait que le signal d'identification de référence est stocké dans le récepteur également sous forme de séquence de chiffres numérique à n bits.

5. Dispositif de surveillance selon l'une au moins des revendications 1 à 4, caractérisé par le fait que le signal d'identification stocké dans le dispositif émetteur et/'ou le signal d'identification de référence stocké dans le dispositif récepteur peut ou peuvent être modifiés aux fins d'adapter mutuellement le signal d'identification et/ou le signal d'identification de référence du dispositif émetteur et/ou récepteur.

6. Dispositif de surveillance selon la revendication 5, caractérisé par le fait que le dispositif de génération de signal du dispositif émetteur génère un signal de commande d'identification, par le fait qu'un signal de commande d'identification de référence est stocké dans la mémoire du dispositif récepteur et par le fait que le dispositif comparateur commute le dispositif récepteur en mode de modification de signal d'identification dès que le dispositif comparateur constate qu'un signal de commande d'identification émis par le dispositif émetteur est identique au signal de commande d'identification de référence stocké dans le dispositif récepteur.

7. Dispositif de surveillance selon la revendication 6, caractérisé par le fait que le dispositif émetteur comporte un premier dispositif de détection qui détecte l'apparition d'une condition préétablie et provoque une commutation du dispositif émetteur d'un mode d'émission dans lequel au moins le signal de pression et un signal d'identification sont émis vers un mode de modification de signal d'identification dans lequel un signal de commande d'identification et le signal d'identification sont émis.

8. Dispositif de surveillance selon la revendication 7, caractérisé par le fait que le signal de pression mesuré par le dispositif de mesure de pression est transmis au premier dispositif de détection et que celui-ci détecte comme condition préétablie si la pression mesurée par le dispositif de mesure de pression augmente d'une valeur prédéterminée à l'intérieur d'un intervalle de temps prédéterminé.

9. Dispositif de surveillance selon l'une au moins des revendications 6 à 8, caractérisé par le fait que le dispositif récepteur comporte un dispositif de mesure d'énergie de signal au moyen duquel on mesure l'énergie du signal reçu du dispositif émetteur au moins chaque fois que le dispositif comparateur détecte qu'un signal de commande d'identification émis par le dispositif émetteur est identique au signal de commande d'identification de référence stocké dans le dispositif récepteur.

10. Dispositif de surveillance selon l'une au moins des revendications 6 à 9, caractérisé par le fait que le dispositif récepteur comporte un dispositif de commutation pouvant être actionné manuellement et par le fait qu'un signal d'identification reçu par le dispositif récepteur pendant le mode de modification d'identification n'est mémorisé que si le dispositif de commutation manuel est actionné.

11. Dispositif de surveillance selon la revendication 10, caractérisé par le fait que le dispositif de commutation comporte des broches de contact électrique en métal qui traversent une partie du boîtier électriquement non conducteur du dispositif de récepteur et peuvent être touchées de l'extérieur.

12. Dispositif de surveillance selon les revendications 5, 6, 9 et 10, caractérisé par le fait que le dispositif récepteur ne mémorise un signal d'identification reçu pendant le mode de modification d'identification que si l'énergie du signal reçu est supérieure à une valeur donnée prédéterminée et si le dispositif de commutation est actionné.

13. Dispositif de surveillance selon l'une au moins des revendications 1 à 12, caractérisé par le fait que la transmission du signal émis entre le dispositif émetteur et le dispositif récepteur a lieu par ultrasons.

14. Dispositif de surveillance selon l'une au moins des revendications 1 à 12, caractérisé par le fait que la transmission des signaux entre le dispositif émetteur et le dispositif récepteur a lieu au moyen d'ondes électromagnétiques (ondes radio).

15. Dispositif de surveillance selon la revendication 14, caractérisé par le fait que la fréquence des ondes électromagnétiques se situe dans la plage des ondes longues, de préférence entre 5 et 100 kilohertz, plus particulièrement entre 5 et 50 kilohertz et de manière encore plus précise entre 5 et 15 kilohertz.

16. Dispositif de surveillance selon la revendication 14 ou 15, caractérisé par le fait que la transmission de données a lieu par modification du phasage d'un signal sinusoïdal (phase shift keying) et de préférence par modification différentielle du phasage (différential phase shift keying).

17. Dispositif de surveillance selon l'une au moins des revendications 1 à 16, caractérisé par le fait qu'au moins quatre séquences de bits à nombre de bits déterminé sont émises pendant chaque intervalle d'émission, la première séquence de bits étant un préambule qui permet de synchroniser le dispositif récepteur avec le dispositif émetteur, les deuxième et troisième séquences de bits par exemple étant une séquence de données qui est représentative du signal de pression mesuré ou qui contient le signal de commande d'identification et par exemple la quatrième et dernière séquence de bits terminant chaque intervalle d'émission comme postambule.

18. Dispositif de surveillance selon l'une au moins des revendications 1 à 17, caractérisé par le fait que le dispositif émetteur comporte une unité d'horloge et est commandé de manière telle que le dispositif de mesure de pression mesure la pression à intervalles fixes prédéterminés.

19. Dispositif de surveillance selon la revendication 18, caractérisé par le fait que la valeur déterminée lors de la mesure de la pression est transformée en signal d'émission et émise avant qu'ait lieu la mesure de pression suivante et par le fait qu'il est prévu un circuit aléatoire qui agit de manière telle que l'espacement dans le temps entre la mesure de pression et l'émission du signal de pression mesuré soit aléatoire.

20. Dispositif de surveillance selon la revendication 18 ou 19, caractérisé par le fait que le dispositif émetteur comporte un deuxième dispositif de détection qui détecte l'apparition d'un événement donné et, lors de l'apparition dudit événement, commute le dispositif émetteur d'un mode d'attente passif en un mode d'émission actif et par le fait qu'il est prévu un troisième dispositif de détection qui détecte que la valeur mesurée, pour un nombre prédéterminé de mesures de pression successives, n'a pas varié et commute le dispositif émetteur du mode actif en mode passif.

21. Dispositif de surveillance selon l'une au moins des revendications 2 à 20, caractérisé par le fait que, de préférence au moyen du dispositif à microprocesseur du dispositif récepteur, on calcule à partir de la consommation d'air instantanée la baisse prévisible de la pression ou de l'air dans le récipient sous pression.

22. Dispositif de surveillance selon la revendication 21, caractérisé par le fait qu'en cas d'interruption de courte durée de la liaison entre le dispositif émetteur et le dispositif récepteur, la nouvelle pression reçue est comparée à la pression calculée et est affichée si la pression calculée et la pression mesurée diffèrent d'une valeur préétablie.

23. Dispositif de surveillance selon la revendication 21 ou 22, caractérisé par le fait qu'à partir de la consommation d'air calculée, on détermine et éventuellement on affiche la durée prévisible de la réserve d'air.

24. Dispositif de surveillance selon l'une au moins des revendications 1 à 23, caractérisé par le fait que le dispositif émetteur et le dispositif récepteur sont disposés chacun dans un boîtier étanche à la pression, de préférence rempli d'huile, de telle sorte que le dispositif de surveillance pet être utilisé sous l'eau.

25. Dispositif de surveillance selon l'une au moins des revendications 1 à 24, caractérisé par le fait que le dispositif récepteur et le dispositif d'affichage sont disposés dans un boîtier commun qui peut être fixé sur le bras ou au poignet de l'utilisateur à l'aide de moyens de fixation.

26. Dispositif de surveillance selon l'une au moins des revendications 24 ou 25, prévu spécialement pour être emporté en plongée, caractérisé par le fait que le dispositif récepteur est couplé à une unité de calcul de décompression qui est liée à un deuxième dispositif de mesure de pression et a une horloge qui, à l'aide d'un programme prédéterminé stocké dans une mémoire du dispositif de calcul de décompression, en tenant compte du temps passé à différentes profondeurs de plongée, calcule le temps nécessaire à l'utilisateur pour atteindre la surface de l'eau sans risque de problèmes dus à la décompression, le temps de remontée total et/ou la prochaine étape de décompression et le temps de séjour correspondant et/ou le dépassement de la vitesse de remontée maximale admissible étant indiqués à l'utilisateur.

27. Dispositif de surveillance selon les revendications 26 et 21, caractérisé par le fait que le dispositif à microprocesseur du dispositif récepteur ou le dispositif de calcul de décompression calcule, à partir du temps calculé pour lequel la réserve d'air suffit et de la durée de remontée totale déterminée, le temps que le plongeur peut encore passer à la profondeur à laquelle il se trouve.

28. Dispositif de surveillance selon la revendication 26 ou 27, caractérisé par le fait que le dispositif récepteur et le dispositif de calcul de décompression comportent des dispositifs à microprocesseurs séparés.

29. Dispositif de surveillance selon la revendication 26 ou 27, caractérisé par le fait que le dispositif récepteur et le dispositif de calcul de décompression comportent un dispositif à microprocesseur commun.

30. Dispositif de surveillance selon au moins la revendication 3 ou la revendication 3 et l'une des revendications 1 à 29, caractérisé par le fait que le premier dispositif à microprocesseur du dispositif émetteur, par l'intermédiaire du programme stocké dans la mémoire, exécute au moins partiellement les fonctions du dispositif de mesure de pression et'ou du dispositif convertisseur et/ou du premier et/ou du deuxième et/ou du troisième dispositif de détection et/ou du circuit aléatoire.

31. Dispositif de surveillance selon au moins la revendication 9 ou la revendication 9 et l'une des revendications 10 à 30, caractérisé par le fait que le dispositif à microprocesseur du dispositif récepteur exécute par l'intermédiaire du programme stocké dans la mémoire au moins partiellement la fonction du dispositif de mesure d'énergie de signal.

32. Dispositif de surveillance selon la revendication 26 ou 27, caractérisé par le fait que le résultat de la mesure de la consommation d'air est transmis en tant que donnée d'entrée supplémentaire à l'unité de calcul de décompression de telle sorte que l'influence de la consommation d'air, en tant que donnée sur le travail physiologique du plongeur, puisse être prise en considération dans le calcul des paramètres de décompression.

33. Procédé de surveillance d'un appareil de respiration mobile comportant un mélange de gaz-oxygène stocké dans des récipients sous pression, un dispositif de surveillance qui comporte un dispositif de mesure de pression, un dispositif émetteur et un dispositif récepteur, où le dispositif émetteur et le dispositif récepteur sont munis chacun d'un dispositif à microprocesseur, caractérisé en ce que le dispositif émetteur transmet les valeurs de pression mesurées et éventuellement d'autres données par intervalles d'émission, le dépassement dans le temps entre la mesure de pression et l'émission du signal d'émission n'étant pas constant, et en ce qu'un signal d'identification caractérisant l'émetteur individuel est transmis avec chaque intervalle d'émission, la transmission ayant lieu sous forme codée numériquement et le dispositif récepteur comparant le signal d'identification transmis à un signal d'identification de référence stocké dans une mémoire du dispositif récepteur et agissant de manière telle que les données de pression émises et éventuellement d'autres données ne soient exploitées que quand le signal d'identification émis par l'émetteur et le signal d'identification stocké dans le récepteur sont identiques, et le signal d'identification stocké dans le dispositif émetteur et/ou le signal d'identification de référence stocké dans le dispositif récepteur étant modifiables, pour adapter l'un à l'autre le signal d'identification et/ou le signal d'identification de référence du dispositif émetteur et/ou du dispositif récepteur.
